# EUROPÄISCHE PATENTSCHRIFT

(11) **EP 2 955 344 B1**
(45) Veröffentlichungstag und Bekanntmachung des Hinweises auf die Patenterteilung: **07.12.2016**
(21) Anmeldenummer: 15169284.5
(22) Anmeldetag: 26.05.2015
(51) Int. Cl.: F01N 1/02, F01N 1/16

(54) **SCHALLDÄMPFER**
MUFFLER
SILENCIEUX

(30) Priorität: 04.06.2014 DE 102014107907
(43) Veröffentlichungstag der Anmeldung: 16.12.2015
(73) Patentinhaber: Eberspächer Exhaust Technology GmbH & Co. KG, 66539 Neunkirchen (DE)
(72) Erfinder: Hörr, Micha, 73614 Schorndorf (DE)
(74) Vertreter: Diehl & Partner GbR

(56) Entgegenhaltungen:
- EP-B1- 1 760 279
- JP-U- H0 213 124
- JP-U- S54 143 941

## Beschreibung

Die vorliegende Erfindung betrifft einen schaltbaren Schalldämpfer für eine Abgasanlage eines verbrennungsmotorisch betriebenen Fahrzeugs.

Unabhängig von der Bauform eines Verbrennungsmotors (beispielsweise Hubkolbenmotor, Rotationskolbenmotor oder Freikolbenmotor) werden infolge der hintereinander ablaufenden Arbeitstakte (insbesondere Ansaugen und Verdichten eines Kraftstoff-Luftgemischs, Arbeiten und Ausstoßen des verbrannten Kraftstoff-Luftgemischs) Geräusche erzeugt. Diese durchlaufen zum einen als Körperschall den Verbrennungsmotor und werden außen am Verbrennungsmotor als Luftschall abgestrahlt. Zum anderen durchlaufen die Geräusche als Luftschall zusammen mit dem verbrannten Kraftstoff-Luftgemisch eine mit dem Verbrennungsmotor in Fluidverbindung stehende Abgasanlage. Dabei treten zu den vom Verbrennungsmotor hervorgerufenen Geräuschen häufig noch Strömungsgeräusche hinzu. Die die Abgasanlage durchlaufenden Geräusche werden Abgasgeräusche genannt.

Diese Geräusche werden häufig als nachteilig empfunden. Zum einen gibt es gesetzliche Vorgaben zum Lärmschutz, die von Herstellern von verbrennungsmotorisch betriebenen Fahrzeugen einzuhalten sind. Diese gesetzlichen Vorgaben geben in der Regel einen im Betrieb des Fahrzeugs maximal zulässigen Schalldruck vor. Zum anderen versuchen Hersteller, den von ihnen hergestellten verbrennungsmotorisch betriebenen Fahrzeugen eine charakteristische Geräuschentwicklung aufzuprägen, welche zum Image des jeweiligen Herstellers passen und die Kunden ansprechen soll. Diese charakteristische Geräuschentwicklung lässt sich bei modernen Motoren mit geringem Hubraum häufig nicht mehr auf natürlichem Wege sicherstellen.

Die den Verbrennungsmotor als Körperschall durchlaufenden Geräusche lassen sich gut dämmen und stellen daher in der Regel kein Problem hinsichtlich des Lärmschutzes dar.

Die eine Abgasanlage des Verbrennungsmotors zusammen mit dem verbrannten Kraftstoff-Luftgemisch als Luftschall durchlaufenden Abgasgeräusche werden durch vor der Mündung der Abgasanlage angeordnete Schalldämpfer reduziert, welche ggf. vorhandenen Katalysatoren nachgeschaltet sind. Derartige Schalldämpfer können beispielsweise nach dem Absorptions- und/oder Reflexionsprinzip arbeiten. Dabei werden unter anderem Resonanzabsorber verwendet, die nach dem Prinzip eines Helmholtz-Resonators arbeiten.

Ein Helmholtz-Resonator besteht aus einem ein Luftvolumen umschließenden Körper, der einen Resonatorhals mit einer Öffnung aufweist, über welche das Luftvolumen mit der Umgebung verbunden ist. Das Luftvolumen wird aufgrund der Öffnung im Resonatorhals nicht vollständig von dem Körper umschlossen, und lässt sich gedanklich in ein erstes und zweites Luftvolumen unterteilen. Das erste Luftvolumen wird durch die Geometrie des Resonatorhalses festgelegt und erstreckt sich von der Öffnung des Resonatorhalses über die ganze Länge des Resonatorhalses. Damit hängt die Größe des ersten Luftvolumens vom Querschnitt und der Länge des Resonatorhalses ab. Der Querschnitt des Resonatorhalses kann sich dabei über die Länge des Resonatorhalses ändern, oder aber auch konstant sein. Weiter kann sich der Resonatorhals geradlinig erstrecken, oder gekrümmt verlaufen. Das zweite Luftvolumen grenzt im Inneren des Körpers unmittelbar an das erste Luftvolumen an, und ist damit von der Öffnung des Körpers durch den Resonatorhals getrennt. Das zweite Luftvolumen ist größer als das erste Luftvolumen, und wird durch die Geometrie des Körpers außerhalb des Resonatorhalses festgelegt. Beispielsweise kann am Übergang zwischen dem ersten und zweiten Luftvolumen eine Wand des Körpers eine Öffnung aufweisen, oder sich das Vorzeichen einer Krümmung der Wand des Körpers ändern. Durch die Elastizität des Luftvolumens im Inneren des Körpers in Kombination mit der trägen Masse der im Resonatorhals befindlichen Luft entsteht ein mechanisches Masse-Feder-System. Dieses Masse-Feder-System weist in Abhängigkeit von der Form des Luftvolumens eine (bei einer Kugelform) Resonanzfrequenz (Eigenfrequenz) oder mehrere (bei einer Abweichung von der Kugelform) Resonanzfrequenzen (Eigenfrequenzen) auf. Diese Eigenfrequenz hängt unter anderem von dem Volumen des eingeschlossene Luftvolumens, der Querschnittsfläche der Öffnung am Resonatorhals, der Länge des Resonatorhalses und einem von der Form und Ausbildung (z. B. rund, eckig, schlitzförmig) der Mündung abhängigen Mündungskorrekturfaktor ab.

Beide Arbeitsweisen (Absorptions- und/oder Reflexionsprinzip) weisen den Nachteil auf, dass sie keine Anpassung an das sich bei unterschiedlichen Drehzahlen des Verbrennungsmotors ändernde Frequenzspektrum der in der Abgasanlage geführten Geräusche erlauben. Deshalb kann eine optimale Schalldämpfung mit herkömmlichen Schalldämpfern häufig nicht erreicht werden. Zudem weisen beide Arbeitsweisen das Problem auf, dass sie dem in der Abgasanlage geführten Abgas einen Strömungswiderstand entgegen setzen. Werden die Schalldämpfer auf den maximalen Abgasstrom bei hohen Drehzahlen des Verbrennungsmotors ausgelegt, so ist die Schalldämpfung häufig ungenügend. Werden die Schalldämpfer auf den durchschnittlichen Abgasstrom bei mittleren Drehzahlen des Verbrennungsmotors ausgelegt, so steigt der Strömungswiderstand und damit auch der Verbrauch des Verbrennungsmotors bei höheren Drehzahlen deutlich an.

Aus dem europäischen Patent EP 1 760 279 B1 ist ein Schalldämpfer bekannt, bei dem ein schaltbares Rohr des Schalldämpfers mit einem Dämpfersystem akustisch so gekoppelt ist, dass das Dämpfersystem einerseits sowohl bei geöffnetem als auch bei geschlossenem Rohr aktiv ist, also seine jeweilige Dämpfungswirkung entfaltet, und andererseits bei geöffnetem Rohr eine andere Dämpfungscharakteristik aufweist als bei geschlossenem Rohr. Durch diese Bauweise bildet das schaltbare Rohr auch im geschlossenen Zustand einen Bestandteil eines wirksamen Dämpfersystems, das beim Öffnen des Rohres zwar seine Dämpfungscharakteristik verändert, jedoch aktiv bleibt.

Nach dem Helmholtz-Resonator-Prinzip arbeitende Schalldämpfer sind aus US 3,613,830, US 4,501,341, JP H02-13124 U, JP S54-143941 U und US 5,602,368 bekannt. Weitere Schalldämpfer sind aus US 2,112,964 und DE 10 2008 062 014 A1 bekannt.

Es ist Aufgabe der vorliegenden Erfindung, einen schaltbaren Schalldämpfer für eine Abgasanlage eines verbrennungsmotorisch betriebenen Fahrzeugs bereitzustellen, welcher einen Helmholtz-Resonator mit einem Helmholtzvolumen und einem Helmholtzrohr aufweist, wobei der Helmholtz-Resonator zwischen wenigstens zwei unterschiedlichen Resonanzfrequenzen (Eigenfrequenzen) umgeschaltet werden kann.

Die vorstehende Aufgabe wird durch die Kombination der Merkmale der unabhängigen Ansprüche gelöst. Bevorzugte Weiterbildungen finden sich in den Unteransprüchen.

Ausführungsformen eines Schalldämpfers für eine Abgasanlage eines verbrennungsmotorisch betriebenen Fahrzeugs weisen ein gasdichtes Gehäuse, wenigstens eine in dem Gehäuse angeordnete Trennwand, wenigstens ein Einlassrohr, wenigstens ein erstes Auslassrohr (Auslassrohr erster Art), wenigstens ein insbesondere schaltbares zweites Auslassrohr (Auslassrohr zweiter Art) und wenigstens ein Resonatorrohr auf. Die wenigstens eine Trennwand unterteilt das Innere des Gehäuses in ein erstes Volumen und ein von dem ersten Volumen getrenntes zweites Volumen. Sowohl das wenigstens eine Einlassrohr als auch das wenigstens eine erste Auslassrohr als auch das wenigstens eine zweite Auslassrohr als auch das wenigstens eine Resonatorrohr stehen mit dem ersten Volumen in Fluidverbindung. Das wenigstens eine Resonatorrohr steht zudem mit dem zweiten Volumen in Fluidverbindung, und stellt so insgesamt eine Fluidverbindung zwischen dem ersten Volumen und dem zweiten Volumen bereit. Das wenigstens eine zweite Auslassrohr durchsetzt das zweite Volumen und ist zumindest in einem Abschnitt, in welchem es die wenigstens eine Trennwand durchsetzt, im Inneren des wenigstens einen Resonatorrohres angeordnet. Somit umgibt das wenigstens eine Resonatorrohr das wenigstens eine zweite Auslassrohr in dem Abschnitt in Längsrichtung des wenigstens einen zweiten Auslassrohres, in welchem das wenigstens eine zweite Auslassrohr die wenigstens eine Trennwand durchsetzt, vollständig in Umfangsrichtung. Auch das wenigstens eine erste Auslassrohr kann das zweite Volumen und die wenigstens eine Trennwand fakultativ durchsetzen. Die Fluidverbindung zwischen dem ersten und zweiten Volumen wird somit zumindest in einem Abschnitt über einen zwischen dem zweiten Auslassrohr und dem Resonatorrohr gebildeten Ringspalt bereitgestellt. Bei einem Vorliegen von mehreren Resonatorrohren und zweiten Auslassrohren kann jedes der zweiten Auslassrohre in dem Abschnitt in Längsrichtung des zumindest einen zweiten Auslassrohres, in welchem das zweite Auslassrohr die wenigstens eine Trennwand durchsetzt, von einem Resonatorrohr umgeben sein.

Dabei umfasst die Begrifflichkeit "Trennwand durchsetzen" nicht nur den Fall, in welchem ein Rohr (wie z. B. das wenigstens eine erste Auslassrohr, das zweite Auslassrohr oder das Resonatorrohr) über die wenigstens eine Trennwand hinaus in das erste Volumen hineinragt, sondern auch den Fall, in welchem eine Mündung des Rohres mit der wenigstens einen Trennwand fluchtet, und in der Trennwand eine entsprechende Öffnung vorgesehen ist, über welche das Rohr mit dem ersten Volumen in Fluidverbindung steht.

In Bezug auf das zweite Auslassrohr umfasst der Begriff "in dem Abschnitt in Längsrichtung des zweiten Auslassrohres, in welchem das zweite Auslassrohr die wenigstens eine Trennwand durchsetzt" gemäß einer Ausführungsform auch den Fall, in dem nur das Resonatorrohr über die Trennwand hinaus in das erste Volumen hineinragt, oder eine Mündung des Resonatorrohres mit der ersten Trennwand fluchtet und in der Trennwand eine entsprechende Öffnung vorgesehen ist, über welche das Resonatorrohr mit dem ersten Volumen in Fluidverbindung steht, und eine Mündung des zweiten Auslassrohres gegenüber der Trennwand in Richtung des zweiten Volumens versetzt innerhalb des Resonatorrohres angeordnet ist. Gemäß einer alternativen Ausführungsform ragt das zweite Auslassrohr über die Trennwand hinaus in das erste Volumen hinein oder fluchtet eine Mündung des zweiten Auslassrohres mit der ersten Trennwand und ist in der ersten Trennwand eine entsprechende Öffnung vorgesehen, über welche das zweite Auslassrohr mit dem ersten Volumen in Fluidverbindung steht. Dann ist das zweite Auslassrohr zumindest im Bereich seiner Mündung im Inneren des Resonatorrohres angeordnet.

Dabei können die Fluidverbindungen jeweils wahlweise unmittelbar, d. h. ohne Durchströmen eines weiteren Bauteils (insbesondere Rohres oder einer Öffnung in einer Trennwand), oder mittelbar, das heißt unter Durchströmung eines weiteren Bauteils (insbesondere Rohres oder einer Öffnung in einer Trennwand) bereitgestellt werden.

Der Begriff "gasdichtes Gehäuse" schließt ausdrücklich ein, dass eine Wand des Gehäuses von dem wenigstens einen Einlassrohr, dem wenigstens einen ersten Auslassrohr und dem zweiten Auslassrohr durchsetzt wird, wofür entsprechende Öffnungen in der Wand des Gehäuses vorgesehen sein können. Das wenigstens eine Einlassrohr, das wenigstens eine erste Auslassrohr und das zweite Auslassrohr sind dann in diesen Öffnungen gasdicht gegen die Wand des Gehäuses abgedichtet. Das erste Volumen des Gehäuses ist somit von außen unmittelbar über das wenigstens eine Einlassrohr, das wenigstens eine erste Auslassrohr und das zweite Auslassrohr zugänglich, und das zweite Volumen des Gehäuses ist von außen mittelbar über das erste Volumen und das Resonatorrohr zugänglich. Somit kann dem ersten Volumen über das wenigstens eine Einlassrohr ein Fluid und insbesondere Abgas zugeführt werden, welches über das wenigstens eine erste Auslassrohr und das zweite Auslassrohr wieder aus dem ersten Volumen und damit dem Gehäuse abgeführt wird. Da das zweite Volumen bis auf das Resonatorrohr geschlossen ist, findet zwischen dem ersten und dem zweiten Volumen selbst dann nur ein geringer Luftaustausch statt, wenn das erste Volumen mit Fluid beaufschlagt wird.

Das zweite Volumen im Inneren des Gehäuses weist eine konstante Größe auf und bildet ein Helmholtzvolumen. Das Resonatorrohr, welches eine Fluidverbindung zwischen dem ersten Volumen und dem zweiten Volumen herstellt, bildet ein Helmholtzrohr. Die Resonatorfrequenzen (Eigenfrequenzen) des so aus dem zweiten Volumen und dem Resonatorrohr gebildeten Helmholtz-Resonators hängen unter anderem von der wirksamen Länge des das Helmholtzrohr bildenden Resonatorrohres ab.

Durch die Anordnung eines Längsabschnitts des zweiten Auslassrohres im Inneren des Resonatorrohres ist es bei entsprechender Ausgestaltung des zweiten Auslassrohres und des Resonatorrohres möglich, das wirksame Volumen des das Helmholtzrohr bildenden Resonatorrohres durch Zuschalten bzw. Abschalten des zweiten Auslassrohres zu verändern. Das wirksame Volumen des Resonatorrohres wird durch die Dimension der stehenden Luftsäule zwischen dem ersten und dem zweiten Volumen im Inneren des Gehäuses festgelegt. Die Dimension dieser stehenden Luftsäule kann sich, durch Zuschalten bzw. Abschalten des zweiten Auslassrohres ändern. Dabei kann diese stehende Luftsäule ganz oder teilweise im Inneren des Resonatorrohres angeordnet sein, und auch Abschnitte des zweiten Auslassrohres zwischen dem ersten und dem zweiten Volumen mit umfassen. Dabei wird unter "Zuschalten" verstanden, dass das zweite Auslassrohr offen ist und daher von Fluid und insbesondere Abgas durchströmt werden kann, und unter "Abschalten" verstanden, dass das zweite Auslassrohr geschlossen ist und daher nicht von Fluid und insbesondere Abgas durchströmt werden kann. Auf diese Weise kann der so aus dem zweiten Volumen und dem Resonatorrohr gebildete Helmholtz-Resonator zwischen wenigstens zwei unterschiedlichen Resonanzfrequenzen (Eigenfrequenzen) umgeschaltet werden. Gleichzeitig ändert sich durch das Zuschalten bzw. Abschalten des zweiten Auslassrohres der Strömungswiderstand des Schalldämpfers.

In der Folge ist es bei dem erfindungsgemäßen Aufbau möglich, durch Zuschalten bzw. Abschalten des zweiten Auslassrohres gleichzeitig sowohl durch Änderung der Resonanzfrequenzen (Eigenfrequenzen) die Dämpfungseigenschaft als auch den Strömungswiderstand des Schalldämpfers zu verändern. In der Folge kann der Schalldämpfer gleichzeitig sowohl im Hinblick auf seine Dämpfungseigenschaft als auch im Hinblick auf seinen Strömungswiderstand auf zwei unterschiedliche Betriebszustände eines Verbrennungsmotors abgestimmt werden. Hierdurch kann insgesamt eine bessere Schalldämpfung der den Schalldämpfer durchströmenden Abgasgeräusche und ein verringerter Kraftstoffverbrauch des Verbrennungsmotors erreicht werden.

Dabei kann das Einlassrohr ausgebildet sein, mit einem Verbrennungsmotor in Fluidverbindung gebracht zu werden, und können die ersten und zweiten Auslassrohre ausgebildet sein, mit einem Endrohr einer Abgasanlage in Fluidverbindung gebracht zu werden. Alternativ kann das Einlassrohr ausgebildet sein, mit einem Endrohr einer Abgasanlage in Fluidverbindung gebracht zu werden (wodurch das Einlassrohr funktional zu einem Auslassrohr wird), und können die ersten und zweiten Auslassrohre ausgebildet sein, mit einem Verbrennungsmotor in Fluidverbindung gebracht zu werden (wodurch die ersten und zweiten Auslassrohre funktional zu Einlassrohren werden).

Gemäß erster Ausführungsformen des vorstehend beschriebenen Schalldämpfers ist das zweite Auslassrohr über die ganze Länge des Resonatorrohres innerhalb des Resonatorrohres angeordnet, und weist eine Wand des zweiten Auslassrohres in einem Abschnitt, in welchem es von dem Resonatorrohr umgeben ist, Öffnungen auf. Dieser Abschnitt kann sich vollständig im ersten Volumen, vollständig im zweiten Volumen oder teilweise im ersten und zweiten Volumen befinden. Dabei kann das zweite Auslassrohr über das Resonatorrohr hinaus in das erste Volumen hineinragen, oder kann eine Mündung des zweiten Auslassrohres mit einer Mündung des Resonatorrohres fluchten. Bei abgeschaltetem (geschlossenem) zweiten Auslassrohr wirkt ein zwischen einer Innenwand des Resonatorrohrs und einer Außenwand des zweiten Auslassrohrs gebildeter Ringspalt über die ganze Länge des Resonatorrohrs als Helmholtzrohr. Zudem befindet sich bei abgeschaltetem (geschlossenem) zweiten Auslassrohr im Inneren des zweiten Auslassrohres zwischen dem ersten und zweiten Volumen eine weitere stehende Luftsäule, welche über den Ringspalt zwischen Resonatorrohr und zweitem Auslassrohr und die Öffnungen im zweiten Auslassrohr mit dem zweiten Volumen in Fluidverbindung steht, so dass auch ein Abschnitt des zweiten Auslassrohres als Helmholtzrohr wirkt. Bei zugeschaltetem (offenem) zweiten Auslassrohr wirkt primär ein Abschnitt des Resonatorrohres als Helmholtzrohr, welcher Abschnitt sich von dem im zweiten Volumen des Gehäuses angeordneten Ende des Resonatorrohres bis zu dem Abschnitt des zweiten Auslassrohr, in dem die Öffnungen angeordnet sind, erstreckt.

Gemäß zweiter Ausführungsformen des vorstehend beschriebenen Schalldämpfers sind ein Einlassrohr und das zweite Auslassrohr einstückig ausgebildet, und bilden so ein einstückiges Rohr. Weiter weist eine Wand des einstückigen Rohres in einem ersten Abschnitt, in welchem das einstückige Rohr im ersten Volumen und nicht innerhalb (also außerhalb) des Resonatorrohres angeordnet und somit nicht in Umfangsrichtung von dem Resonatorrohr umgeben ist, Öffnungen auf. Über diese Öffnungen kann dem ersten Volumen ein Fluid und insbesondere Abgas zugeführt werden. Weiter weist die Wand des einstückigen Rohres auch in einem zweiten Abschnitt, in welchem das einstückige Rohr innerhalb des Resonatorrohres angeordnet und somit in Umfangsrichtung von dem Resonatorrohr umgeben ist, Öffnungen auf. Dieser zweite Abschnitt kann sich vollständig im ersten Volumen, vollständig im zweiten Volumen oder teilweise im ersten und zweiten Volumen befinden. Bei abgeschaltetem (geschlossenem) zweiten Auslassrohr wirkt ein zwischen einer Innenwand des Resonatorrohres und einer Außenwand des einstückigen Rohrs gebildeter Ringspalt über die ganze Länge des Resonatorrohrs als Helmholtzrohr. Zudem befindet sich bei abgeschaltetem (geschlossenem) zweiten Auslassrohr im Inneren des einstückigen Rohres zwischen dem ersten und zweiten Volumen eine weitere stehende Luftsäule, welche über den Ringspalt zwischen Resonatorrohr und dem einstückigen Rohr und die Öffnungen im einstückigen Rohr mit dem ersten bzw. zweiten Volumen in Fluidverbindung steht, so dass auch ein Abschnitt des einstückigen Rohres als Helmholtzrohr wirkt. Bei zugeschaltetem (offenem) zweiten Auslassrohr wirkt primär ein Abschnitt des Resonatorrohres als Helmholtzrohr, welcher Abschnitt sich von dem im zweiten Volumen des Gehäuses angeordneten Ende des Resonatorrohres bis zu dem zweiten Abschnitt des zweiten Auslassrohr, in dem die Öffnungen angeordnet sind, erstreckt.

Sowohl gemäß der ersten als auch gemäß der zweiten Ausführungsformen kann das Resonanzrohr fakultativ ein im Inneren des ersten Volumens angeordnetes Ende aufweisen, welches gasdicht mit dem zweiten Auslassrohr bzw. dem einstückigen Rohr verbunden ist. Dann wird die Fluidverbindung zwischen dem ersten und zweiten Volumen nur in einem Abschnitt über einen zwischen dem zweiten Auslassrohr bzw. dem einstückigen Rohr und dem Resonatorrohr gebildeten Ringspalt bereitgestellt, und in einem anderen Abschnitt über die Öffnungen im zweiten Auslassrohr bzw. dem einstückigen Rohr und über das zweite Auslassrohr bzw. das einstückige Rohr bereitgestellt.

Gemäß dritter Ausführungsformen des vorstehend beschriebenen Schalldämpfers weist das Resonatorrohr einen ersten Abschnitt auf, in welchem das Resonatorrohr im Inneren des ersten Volumens angeordnet und frei von dem zweiten Auslassrohr ist (das Resonanzrohr das zweite Auslassrohr somit nicht in Umfangsrichtung umgibt), und einen zweiten Abschnitt auf, in welchem das Resonatorrohr das zweite Auslassrohr aufnimmt. Somit befindet sich eine Mündung des zweiten Auslassrohres im Inneren des Resonatorrohres und ist von einem im ersten Volumen des Gehäuses angeordneten Ende des Resonatorrohres beabstandet, so dass das zweite Auslassrohr im Inneren des Resonatorrohres endet. Ersichtlich ist dann der zweite Abschnitt entlang einer Strömung von bei zugeschaltetem (offenem) zweiten Auslassrohr in dem zweiten Auslassrohr geführten Fluid und insbesondere Abgas stromabwärts des ersten Abschnittes angeordnet. Mit anderen Worten ist der zweite Abschnitt näher am zweiten Volumen angeordnet, als der erste Abschnitt. Dabei kann der zweite Abschnitt vollständig im ersten Volumen, vollständig im zweiten Volumen oder teilweise im ersten und zweiten Volumen angeordnet sein. Bei abgeschaltetem (geschlossenem) zweiten Auslassrohr wirkt das Resonatorrohr über seine ganze Länge als Helmholtzrohr. Im zweiten Abschnitt des Resonatorrohres trägt nur der zwischen Resonatorrohr und zweitem Auslassrohr gebildete Ringspalt zur stehenden Luftsäule zwischen dem ersten und zweiten Volumen bei, wohingegen im ersten Abschnitt des Resonatorrohres der ganze Innendurchmesser des Resonatorrohres zur stehenden Luftsäule zwischen dem ersten und zweiten Volumen beiträgt. Bei zugeschaltetem (offenem) zweiten Auslassrohr wirkt primär ein Abschnitt des Resonatorrohres als Helmholtzrohr, welcher Abschnitt sich von dem im zweiten Volumen des Gehäuses angeordneten Ende des Resonatorrohres bis zur Mündung des zweiten Auslassrohres erstreckt.

Zusätzlich kann bei den dritten Ausführungsformen fakultativ eine Mündung des Einlassrohres innerhalb des Resonatorrohres angeordnet sein. Dann kann fakultativ weiter eine Wand des Resonatorrohres in einem Abschnitt, in welchem das Resonanzrohr frei von dem zweiten Auslassrohr ist, frei von Öffnungen sein. Alternativ oder zusätzlich kann fakultativ eine Wand des Resonatorrohres in einem Abschnitt, in welchem das Resonanzrohr frei von dem zweiten Auslassrohr ist, Öffnungen aufweisen. Alternativ oder zusätzlich kann weiter eine Wand des Resonatorrohres in einem Abschnitt, in welchem das Resonanzrohr frei von dem zweiten Auslassrohr ist, Öffnungen aufweisen.

Gemäß vierter Ausführungsformen des vorstehend beschriebenen Schalldämpfers sind das Resonatorrohr und das Einlassrohr einstückig ausgebildet, und bilden so ein einstückiges Rohr. Dieses einstückige Rohr mündet in das zweite Volumen. Eine Wand des einstückigen Rohres weist in einem ersten Abschnitt, in welchem das einstückige Rohr das erste Volumen durchsetzt, Öffnungen auf, welche die Fluidverbindung zwischen dem Einlassrohr und dem ersten Volumen bereitstellen. Die Wand des einstückigen Rohres ist zumindest in einem zweiten Abschnitt, in welchem das einstückige Rohr das zweite Auslassrohr umgibt, frei von Öffnungen. Fakultativ weist die Wand des einstückigen Rohres zumindest in einem dritten Abschnitt, in welchem das einstückige Rohr das zweite Auslassrohr umgibt, Öffnungen auf. Ersichtlich ist dann der zweite Abschnitt entlang einer Strömung von in dem einstückigen Rohr geführten Fluid und insbesondere Abgas stromabwärts des ersten Abschnittes angeordnet.

Gemäß den dritten und vierten Ausführungsformen kann fakultativ eine Wand des zweiten Auslassrohres in einem Abschnitt, in welchem es von dem Resonatorrohr umgeben ist, Öffnungen aufweisen.

Ausführungsformen des vorstehend beschriebenen Schalldämpfers gemäß der ersten bis vierten Ausführungsform weisen weiter fakultativ eine innerhalb oder außerhalb des Gehäuses des Schalldämpfers in dem zweiten Auslassrohr angeordnete Klappe auf, welche ausgebildet ist, dass zweite Auslassrohr wahlweise zu verschließen. Dann kann weiter fakultativ ein mit einer Steuerung und insbesondere einer Motorsteuerung verbindbarer oder verbundener Elektromotor vorgesehen sein, welcher die Klappe wahlweise öffnet oder verschließt. Ein Öffnen und Schließen der Klappe kann insbesondere in Abhängigkeit von einer Drehzahl und oder Last eines Verbrennungsmotors des Fahrzeugs erfolgen. Alternativ zur Verwendung eines Elektromotors kann die Klappe auch mittels einer Pneumatik oder Hydraulik betätigt werden, wobei die Klappe beispielsweise mittels eines Unterdruckes in eine Offenstellung bewegt werden kann. Alternativ kann fakultativ die Klappe in einer Stellung, in welcher sie das zweite Auslassrohr verschließt, beispielsweise mittels einer Feder vorgespannt sein, wobei die Vorspannung so gewählt ist, dass die Klappe bei Erreichen eines vorgegebenen Drucks des die Klappe beaufschlagenden Abgases gegen die Vorspannung geöffnet wird.

Gemäß Ausführungsformen ist eine Außenwand des ersten Auslassrohres gasdicht mit der wenigstens einen Trennwand verbunden.

Gemäß Ausführungsformen ist eine Außenwand des Resonatorrohres gasdicht mit der wenigstens einen Trennwand verbunden.

Gemäß Ausführungsformen sind in einem Abschnitt, in dem das Resonatorrohr das zweite Auslassrohr umgibt, zwischen einer Außenwand des zweiten Auslassrohres und einer Innenwand des Resonatorrohres radiale Stützen angeordnet, über welche das Resonatorrohr von dem zweiten Auslassrohr getragen wird. Somit ist der zwischen dem zweiten Auslassrohr und dem Resonatorrohr gebildete Ringspalt durch die Stützen mehrfach teilgeschlossen.

Gemäß Ausführungsformen fluchtet ein Einlassrohr mit einem ersten Auslassrohr oder dem zweiten Auslassrohr. Durch dieses Fluchten kann ein Strömungswiderstand weiter reduziert werden.

Ausführungsformen weisen weiter wenigstens eine zweite Trennwand auf, welche in dem Gehäuse ein zwischen dem ersten Volumen und dem zweiten Volumen angeordnetes drittes Volumen begrenzt, wobei in dem dritten Volumen Dämmmaterial angeordnet ist. Das Resonatorrohr und ggf. das wenigstens eine erste Auslassrohr und/oder das zweite Auslassrohr kann dann fakultativ sowohl die wenigstens eine erste als auch die wenigstens eine zweite Trennwand durchdringen.

Gemäß Ausführungsformen weist das Resonatorrohr einen über seine ganze Länge konstanten Querschnitt auf.

Gemäß Ausführungsformen weist das Resonatorrohr einen sich über die Länge des Resonatorrohres ändernden Querschnitt und insbesondere einen im Bereich der Mündungen vergrößerten Querschnitt auf.

Gemäß Ausführungsformen weist das wenigstens eine erste Auslassrohr einen über seine ganze Länge konstanten Querschnitt auf.

Gemäß Ausführungsformen weist das wenigstens eine erste Auslassrohr einen sich über die Länge des ersten Auslassrohres ändernden Querschnitt und insbesondere einen im Bereich der Mündung vergrößerten Querschnitt auf.

Gemäß Ausführungsformen weist das zweite Auslassrohr einen über seine ganze Länge konstanten Querschnitt auf.

Gemäß Ausführungsformen weist das zweite Auslassrohr einen sich über die Länge des zweiten Auslassrohres ändernden Querschnitt und insbesondere einen im Bereich der Mündung vergrößerten Querschnitt auf.

Dieser veränderte Querschnitt kann beispielsweise durch eine stufenweise oder stufenlose Aufweitung bzw. Verjüngung des jeweiligen Rohres und/oder eine Auftulpung eines Mündungsbereichs des jeweiligen Rohres erzielt werden.

Gemäß Ausführungsformen sind das erste und das zweite Auslassrohr miteinander stromabwärts der Klappe über ein Verbindungsstück zu einem einzigen Auslassrohr verbunden. Dieses Verbindungsstück kann innerhalb oder außerhalb des Gehäuses angeordnet sein.

Gemäß Ausführungsformen durchsetzt das wenigstens eine erste Auslassrohr das zweite Volumen und die wenigstens eine Trennwand und ist eine Wand des wenigstens einen ersten Auslassrohres zumindest in dem Abschnitt, in dem das wenigstens eine erste Auslassrohr das zweite Volumen durchsetzt, frei von Öffnungen oder weist eine Wand des wenigstens einen ersten Auslassrohres zumindest in dem Abschnitt, in dem das wenigstens eine erste Auslassrohr das zweite Volumen durchsetzt, Öffnungen auf.

Gemäß Ausführungsformen ist eine Wand des zweiten Auslassrohres zumindest in dem Abschnitt, in dem das zweite Auslassrohr das zweite Volumen durchsetzt, frei von Öffnungen oder weist eine Wand des zweiten Auslassrohres zumindest in dem Abschnitt, in dem das zweite Auslassrohr das zweite Volumen durchsetzt, Öffnungen auf.

Gemäß Ausführungsformen ist eine Wand des Resonatorrohres zumindest in dem Abschnitt, in dem das Resonatorrohr in dem zweiten Volumen angeordnet ist, frei von Öffnungen oder weist eine Wand des Resonatorrohres zumindest in dem Abschnitt, in dem das Resonatorrohr in dem zweiten Volumen angeordnet ist, Öffnungen auf.

Gemäß Ausführungsformen durchsetzt das Einlassrohr das zweite Volumen und ist eine Wand des Einlassrohres zumindest in dem Abschnitt, in dem das Einlassrohr das zweite Volumen durchsetzt, frei von Öffnungen oder weist eine Wand des Einlassrohres zumindest in dem Abschnitt, in dem das Einlassrohr das zweite Volumen durchsetzt, Öffnungen auf.

Gemäß Ausführungsformen ist die wenigstens eine erste und/oder zweite Trennwand frei von Öffnungen oder weist die wenigstens eine Trennwand Öffnungen auf.

Gemäß Ausführungsformen ist das Gehäuse aus Edelstahl oder Stahlblech gebildet.

Gemäß Ausführungsformen ist die wenigstens eine Trennwand aus Edelstahl oder Stahlblech gebildet.

Gemäß Ausführungsformen ist das wenigstens eine Einlassrohr aus Edelstahl oder Stahlblech gebildet oder sind alle Einlassrohre aus Edelstahl oder Stahlblech gebildet.

Gemäß Ausführungsformen ist das wenigstens eine erste Auslassrohr aus Edelstahl oder Stahlblech gebildet oder sind alle ersten Auslassrohre aus Edelstahl oder Stahlblech gebildet.

Gemäß Ausführungsformen ist das zumindest eine zweite Auslassrohr aus Edelstahl oder Stahlblech gebildet oder sind alle zweiten Auslassrohre aus Edelstahl oder Stahlblech gebildet.

Gemäß Ausführungsformen ist das zumindest eine Resonatorrohr aus Edelstahl oder Stahlblech gebildet oder sind alle Resonatorrohre aus Edelstahl oder Stahlblech gebildet.

Gemäß Ausführungsformen ist das wenigstens eine Einlassrohr im Inneren des Gehäuses gerade oder sind alle Einlassrohre im Inneren des Gehäuses gerade.

Gemäß Ausführungsformen ist das wenigstens eine erste Auslassrohr im Inneren des Gehäuses gerade oder sind alle ersten Auslassrohre im Inneren des Gehäuses gerade.

Gemäß Ausführungsformen ist das zumindest eine zweite Auslassrohr im Inneren des Gehäuses gerade oder sind alle zweiten Auslassrohre im Inneren des Gehäuses gerade.

Gemäß Ausführungsformen ist das zumindest eine Resonatorrohr gerade oder alle Resonatorrohre sind gerade.

Gemäß Ausführungsformen liegt genau ein Auslassrohr vor.

Gemäß Ausführungsformen liegt genau ein Resonatorrohr vor.

Gemäß Ausführungsformen ist der Ausdruck, dass ein Rohr in ein Volumen hinein ragt oder an einer Stelle endet, so zu verstehen, dass sich die Mündung des Rohrs in dem Volumen oder an der jeweiligen Stelle befindet.

Ausführungsformen ist das Konzept gemeinsam, dass in einem Resonatorrohr, welches mit einem Helmholtz-Volumen in Fluidverbindung steht, ein schaltbares Auslassrohr angeordnet ist, wobei sich eine Länge des über das Resonatorrohr bereitgestellten Helmholtz-Rohrs in Abhängigkeit von einem Betriebszustand des schaltbaren Auslassrohres ändert.

Gemäß Ausführungsformen wird in jedem Betriebszustand des schaltbaren zweiten Auslassrohres zwischen dem ersten Volumen und dem zweiten Volumen eine stehende Luftsäule und damit ein Resonatorrohr ausgebildet, welche zusammen mit dem zweiten Volumen einen Helmholtz-Resonator bildet. Die Länge und/oder der Querschnitt dieser stehenden Luftsäule hängen vom Betriebszustand des schaltbaren zweiten Auslassrohres ab.

Gemäß Ausführungsformen ist mehr als ein Resonatorrohr vorgesehen. Diese weiteren Resonatorrohre können frei von Abgasleitungen sein. Alternativ können einige oder alle dieser weiteren Resonatorrohre in ihrem Inneren jeweils eine Abgasleitung aufnehmen. Einige oder alle dieser Abgasleitungen können ebenfalls schaltbar sein. Dabei können diese Resonatorrohre mit demselben oder mit unterschiedlichen Helmholtzvolumen zusammenwirken. Weiter können die Resonatorrohre gleiche oder unterschiedliche Dimensionen aufweisen.

Gemäß Ausführungsformen fluchtet eine Mündung des wenigstens einen ersten Auslassrohrs mit der wenigstens einen Trennwand, und ist in der Trennwand wenigstens eine entsprechende Öffnung vorgesehen ist, über welche das wenigstens eine erste Auslassrohr mit dem ersten Volumen in Fluidverbindung steht.

Gemäß Ausführungsformen fluchtet eine Mündung des zweiten Auslassrohrs mit der wenigstens einen Trennwand, und ist in der Trennwand wenigstens eine entsprechende Öffnung vorgesehen ist, über welche das wenigstens eine zweite Auslassrohr mit dem ersten Volumen in Fluidverbindung steht.

Gemäß Ausführungsformen fluchtet eine Mündung des Resonatorrohrs mit der wenigstens einen Trennwand, und ist in der Trennwand wenigstens eine entsprechende Öffnung vorgesehen ist, über welche das Resonatorrohr mit dem ersten Volumen in Fluidverbindung steht.

In diesem Zusammenhang wird darauf hingewiesen, dass die in dieser Beschreibung und den Ansprüchen zur Aufzählung von Merkmalen verwendeten Begriffe "umfassen", "aufweisen", "beinhalten", "enthalten" und "mit", sowie deren grammatikalische Abwandlungen, generell als nichtabschließende Aufzählung von Merkmalen, wie z. B. Verfahrensschritten, Einrichtungen, Bereichen, Größen und dergleichen aufzufassen sind, und in keiner Weise das Vorhandensein anderer oder zusätzlicher Merkmale oder Gruppierungen von anderen oder zusätzlichen Merkmalen ausschließen.

Weitere Merkmale der Erfindung ergeben sich aus der nachfolgenden Beschreibung von Ausführungsbeispielen in Verbindung mit den Ansprüchen sowie den Figuren. In den Figuren werden gleiche bzw. ähnliche Elemente mit gleichen bzw. ähnlichen Bezugszeichen bezeichnet. Es wird darauf hingewiesen, dass die Erfindung nicht auf die Ausführungsformen der beschriebenen Ausführungsbeispiele beschränkt, sondern durch den Umfang der beiliegenden Patentansprüche bestimmt ist. Insbesondere können die einzelnen Merkmale bei erfindungsgemäßen Ausführungsformen in anderer Anzahl und Kombination als bei den untenstehend angeführten Beispielen verwirklicht sein. Bei der nachfolgenden Erläuterung eines Ausführungsbeispiels der Erfindung wird auf die beiliegenden Figuren Bezug genommen, von denen
- Figur 1: stark vereinfacht schematisch eine Prinzipdarstellung eines Schalldämpfers gemäß einer ersten Ausführungsform zeigt;
- Figur 2: stark vereinfacht schematisch eine Prinzipdarstellung eines Schalldämpfers gemäß einer zweiten Ausführungsform zeigt;
- Figur 3: stark vereinfacht schematisch eine Prinzipdarstellung eines Schalldämpfers gemäß einer dritten Ausführungsform zeigt;
- Figur 4: stark vereinfacht schematisch eine Prinzipdarstellung eines Schalldämpfers gemäß einer vierten Ausführungsform zeigt;
- Figur 5: stark vereinfacht schematisch eine Prinzipdarstellung eines Schalldämpfers gemäß einer fünften Ausführungsform zeigt;
- Figur 6: stark vereinfacht schematisch eine Prinzipdarstellung eines Schalldämpfers gemäß einer sechsten Ausführungsform zeigt;
- Figur 7: stark vereinfacht schematisch eine Prinzipdarstellung eines Schalldämpfers gemäß einer siebten Ausführungsform zeigt;
- Figur 8: stark vereinfacht schematisch eine Prinzipdarstellung einer Abgasanlage zeigt, welche einen Schalldämpfer gemäß einer Ausführungsform der Erfindung verwendet; und

Figuren stark vereinfacht schematisch Prinzipdarstellungen von Schalldämpfern 9A bis 9M gemäß einer achten bis zwanzigsten Ausführungsform zeigt.

In Figur 1 ist eine erste Ausführungsform eines erfindungsgemäßen Schalldämpfers gezeigt.

Der Schalldämpfer 1 weist ein gasdichtes Gehäuse 2 aus Edelstahl auf, in dessen Inneren mittels einer Trennwand 31 aus Edelstahl ein erstes Volumen 41 und ein von dem ersten Volumen durch die Trennwand 31 getrenntes zweites Volumen 42 festgelegt sind. Ein Einlassrohr 51 aus Edelstahl durchdringt eine Wand des Gehäuses 2 und mündet aufgetulpt (d.h. mit sich zum Ende hin vergrößerndem Querschnitt) in dem ersten Volumen 41. Ein erstes Auslassrohr 61 und ein zweites Auslassrohr 7 durchdringen sowohl eine Wand des Gehäuses 2 als auch die Trennwand 31 und durchsetzen dabei das zweite Volumen 42. Aufgetulpte Mündungen des ersten Auslassrohres 61 und des zweiten Auslassrohres 7 sind in dem ersten Volumen angeordnet. Auch das erste Auslassrohr 61 und das zweite Auslassrohr 7 sind aus Edelstahl gebildet. Das erste Auslassrohr 61 durchsetzt das zweite Volumen 42 und die Trennwand 31 geradlinig und ist im Inneren des Gehäuses 2 frei von Öffnungen an seiner Wand (mit Ausnahme der im ersten Volumen angeordneten Mündung). Weiter sind die Außenwände des ersten Auslassrohres 61 und des Resonatorrohres 8 durch Punktschweißen (und damit nicht gasdicht) mit der Trennwand 31 verbunden und fluchtet das Einlassrohr 51 mit dem zweiten Auslassrohr 7 und dem Resonatorrohr 8.

Außerhalb des Gehäuses 2 ist im Inneren des zweiten Auslassrohres 7 eine Klappe 10 aus Edelstahl angeordnet, welche mittels eines Elektromotors 11 wahlweise in eine Stellung gebracht werden kann, in welcher die Klappe 10 und das zweite Auslassrohr 7 verschließt und damit deaktiviert, und in eine Stellung gebracht werden kann, in welcher die Klappe 10 das zweite Auslassrohr 7 nicht verschließt und damit aktiviert. Der Elektromotor 11 ist über eine Steuerleitung mit einer Motorsteuerung 16 verbunden, welche den Elektromotor 11 in Abhängigkeit von einer Drehzahl und/oder Last eines Verbrennungsmotors (nicht gezeigt) betätigt. Anstelle des Elektromotors kann alternativ auch eine Hydraulik oder Pneumatik vorgesehen sein, welche die Klappe 10 zwangsweise betätigt.

Im Inneren des Gehäuses 2 ist weiter ein Resonatorrohr 8 aus Edelstahl angeordnet, welches die Trennwand 31 durchsetzt und das zweite Auslassrohr 7 in dem Abschnitt, in welchem es die wenigstens eine Trennwand 31 durchsetzt, mit einem radialen Abstand in Umfangsrichtung vollständig umgibt. Somit ist das zweite Auslassrohr 7 in dem Abschnitt, in welchem es die Trennwand 31 durchsetzt, im Inneren des sich geradlinig erstreckenden Resonatorrohres 8 angeordnet. Dabei durchsetzt das zweite Auslassrohr 7 das Resonatorrohr 8 über seine ganze Längserstreckung und ragt noch über das Resonatorrohr 8 hinaus in das Innere des ersten Volumens 41 hinein.

Das erste Auslassrohr 61 und das zweite Auslassrohr 7 weisen einen sich über ihre Längserstreckung ändernden und insbesondere im Bereich der Mündung vergrößerten Querschnitt auf. Auch der Querschnitt des Einlassrohres 51 ändert sich entlang seiner Längserstreckung und ist im Bereich der Mündung vergrößert, wohingegen das Resonatorrohr 8 einen über seine Längserstreckung konstanten Querschnitt aufweist.

Über einen zwischen einer Außenwand des zweiten Auslassrohres 7 und einer Innenwand des Resonatorrohres 8 gebildeten Ringspalt stellt das Resonatorrohr 8 eine Fluidverbindung zwischen dem ersten Volumen 41 und dem zweiten Volumen 42 bereit.

In einem im Inneren des Resonatorrohres 8 gelegenen Abschnitt weist das zweite Auslassrohr 7 in seiner Wand Öffnungen 91 auf, die bezüglich der Trennwand 31 teilweise auf Seiten des ersten Volumens 41 und teilweise auf Seiten des zweiten Volumens 42 angeordnet sind. Das Resonatorrohr 8 ist hingegen über seine ganze Erstreckung frei von Öffnungen (mit Ausnahme der Mündungen des Resonatorrohres). Über den zwischen der Außenwand des zweiten Auslassrohres 7 und der Innenwand des Resonatorrohres 8 gebildeten Ringspalt und die Öffnungen 91 stellt auch das zweite Auslassrohr 7 eine Fluidverbindung zwischen dem ersten Volumen 41 und dem zweiten Volumen 42 bereit.

Die Trennwand 31 ist mit Ausnahme der Öffnungen, in denen sie von Rohren durchsetzt wird, über ihre ganze Erstreckung ebenfalls frei von Öffnungen.

Das zweite Volumen 42 bildet so ein Helmholz-Volumen, der Ringspalt des Resonatorrohres 8 ein erstes Helmholzrohr, das zweite Auslassrohr 7 über die Öffnungen 91 und den Ringspalt ein zweites Helmholzrohr, und die Helmholzrohre und das Helmholz-Volumen gemeinsam einen Helmholtz-Resonator.

Für die Eigenfrequenzen des Helmholtz-Resonators ist das Volumen von zwischen dem nicht abgeschlossenen ersten Volumen 41 und dem abgeschlossenen zweiten Volumen 42 (Helmholz-Volumen) stehenden Luftsäulen entscheidend. Die Volumina der stehenden Luftsäulen hängen von der Länge und dem Querschnitt des jeweiligen Helmholzrohres ab.

Dabei ist die Länge L1, L1', L2 des jeweils wirksamen Helmholzrohres davon abhängig, ob die Klappe 10 geöffnet oder geschlossen und damit das zweite Auslassrohr 7 aktiv oder deaktiv ist.

Bei geöffneter Klappe 10 und damit aktivem zweiten Auslassrohr 7 beschränkt sich die wirksame Länge L2 des ersten Helmholzrohres auf einen Abschnitt des zwischen der Außenwand des zweiten Auslassrohres 7 und der Innenwand des Resonatorrohres 8 gebildeten Ringspalts. Dieser Abschnitt des Ringspalts beginnt an der im Inneren des zweiten Volumens 42 angeordneten Mündung des Resonatorrohres 8 und erstreckt sich in Längsrichtung des Resonatorrohres 8 bis zu der Stelle, an welcher das zweite Auslassrohr 7 die Öffnungen 91 aufweist. Das zweite Helmholzrohr ist bei geöffneter Klappe 10 nicht aktiv und weist somit keine wirksame Länge auf, da sich im Inneren des zweiten Auslassrohres 7 keine stehende Luftsäule bildet. In der Folge weist der Helmholtz-Resonator bei geöffneter Klappe 10 nur eine Eigenfrequenz auf.

Bei geschlossener Klappe 10 und damit deaktiviertem zweiten Auslassrohr 7 erstreckt sich die wirksame Länge L1 des ersten Helmholzrohres über die ganze Länge des zwischen der Außenwand des zweiten Auslassrohres 7 und der Innenwand des Resonatorrohres 8 gebildeten Ringspalts und damit über die ganze Länge des Resonatorrohres 8. Das zweite Helmholzrohr weist bei geschlossener Klappe eine wirksame Länge L1' auf, die an der im Inneren des zweiten Volumens 42 angeordneten Mündung des Resonatorrohres 8 beginnt und sich zunächst entlang des Ringspalts bis zu der Stelle erstreckt, an welcher das zweite Auslassrohr 7 die Öffnungen 91 aufweist. Darüber hinaus erstreckt sich die wirksame Länge L1' des zweiten Helmholzrohres durch die Öffnungen 91 hindurch bis zu der im Inneren des ersten Volumens 41 angeordneten Mündung des zweiten Auslassrohres 7. Ersichtlich ändert sich der Querschnitt der stehenden Luftsäule des zweiten Helmholzrohres über die Länge L1', da ausgehend vom zweiten Volumen 42 zunächst nur der zwischen der Außenwand des zweiten Auslassrohres 7 und der Innenwand des Resonatorrohres 8 gebildete Ringspalt zur stehenden Luftsäule des zweiten Helmholzrohres beiträgt, im weiteren Verlauf aber der ganze Innendurchmesser des zweiten Auslassrohres 7 zur stehenden Luftsäule des zweiten Helmholzrohres beiträgt. In der Folge weist der Helmholtz-Resonator bei geschlossener Klappe 10 wenigstens zwei unterschiedliche Eigenfrequenzen auf.

Die wirksame Länge L2 des ersten Helmholzrohres bei geöffneter Klappe 10 ist zudem kleiner als die wirksamen Längen L1, L1' des ersten und zweiten Helmholzrohres bei geschlossener Klappe 10 und damit deaktiviertem zweiten Auslassrohr 7. In der Folge ändern sich die Eigenfrequenzen des aus dem zweiten Volumen 42 und den ersten und zweiten Helmholzrohren gebildeten Helmholtz-Resonators in Abhängigkeit von einem Betriebszustand des zweiten Auslassrohres 7.

Im Folgenden wird unter Bezugnahme auf die Figur 2 eine zweite Ausführungsform des erfindungsgemäßen Schalldämpfers beschrieben. Dabei wird zur Vermeidung von Wiederholungen insbesondere auf Unterschiede zu der vorstehend beschriebenen ersten Ausführungsform eingegangen und ansonsten auf die vorstehende erste Ausführungsform verwiesen.

Die zweite Ausführungsform unterscheidet sich von der vorstehend beschriebenen ersten Ausführungsform zum einen dadurch, dass nicht nur ein Einlassrohr 51 sondern auch ein zweites Einlassrohr 52 vorgesehen ist, welches zweite Einlassrohr 52 ebenso wie das erste Einlassrohr 51 eine Wand des Gehäuses 2 durchdringt und in dem ersten Volumen 41 mündet. Anders als in der vorstehend beschriebenen ersten Ausführungsform weisen beide Einlassrohre 51, 52 und alle Auslassrohre 61, 7 zumindest im Inneren des Gehäuses 2 einen konstanten Querschnitt auf und sind damit nicht im Bereich ihrer Mündungen aufgetulpt. Weiter ist die Klappe 10 in der zweiten Ausführungsform durch eine Feder in einer geschlossenen Stellung vorgespannt und damit ein passives Bauteil, welches sich bei einer entsprechenden Druckbeaufschlagung automatisch öffnet und das zweite Auslassrohr 7 damit automatisch aktiviert bzw. deaktiviert. Weiter ist in der zweiten Ausführungsform das Resonatorrohr 8 an seiner im Inneren des ersten Volumens 41 angeordneten Mündung über eine Schweißnaht 13 gasdicht mit dem zweiten Auslassrohr 7 verbunden und ist der Ringspalt zwischen dem zweiten Auslassrohr 7 und dem Resonatorrohr 8 damit an dieser Stelle geschlossen. Die Fluidverbindung zwischen dem ersten Volumen 41 und dem zweiten Volumen 42 und damit das Helmholzrohr des Helmholtz-Resonators wird daher in dieser Ausführungsform abschnittsweise über den Ringspalt zwischen dem Resonatorrohr 8 und dem zweiten Auslassrohr 7 und abschnittsweise über die Öffnungen 91 über einen Abschnitt des zweiten Auslassrohres 7 bereitgestellt.

In der zweiten Ausführungsform wird in jedem Betriebszustand der Klappe 10 nur eine zwischen dem ersten Volumen 41 und dem zweiten Volumen 42 stehende Luftsäule und damit jeweils nur ein Helmholzrohr ausgebildet. In der Folge weist der Helmholtz-Resonator bei geöffneter und geschlossener Klappe 10 jeweils eine unterschiedliche Eigenfrequenz auf.

Bei geöffneter Klappe 10 und damit aktivem zweiten Auslassrohr 7 beschränkt sich die wirksame Länge L2 des Helmholzrohres entlang des zwischen der Außenwand des zweiten Auslassrohres 7 und der Innenwand des Resonatorrohres 8 gebildeten Ringspalts auf einen Abschnitt zwischen der im Inneren des zweiten Volumens 42 angeordneten Mündung des Resonatorrohres 8 und der Stelle, an welcher das zweite Auslassrohr 7 die Öffnungen 91 aufweist.

Bei geschlossener Klappe 10 weist das Helmholzrohr eine wirksame Länge L1 auf, die an der im Inneren des zweiten Volumens 42 angeordneten Mündung des Resonatorrohres 8 beginnt und sich zunächst entlang des Ringspalts bis zu der Stelle erstreckt, an welcher das zweite Auslassrohr 7 die Öffnungen 91 aufweist. Darüber hinaus erstreckt sich die wirksame Länge L1 des Helmholzrohrs bei geschlossener Klappe 10 durch die Öffnungen 91 hindurch bis zu der im Inneren des ersten Volumens 41 angeordneten Mündung des zweiten Auslassrohres 7.

In der zweiten Ausführungsform sind die beiden Einlassrohre 51, 52, das erste Auslassrohr 61, und das zweite Auslassrohr 62 im Inneren des Gehäuses gerade.

Im Folgenden wird unter Bezugnahme auf Figur 3 eine dritte Ausführungsform des erfindungsgemäßen Schalldämpfers beschrieben. Auch hier wird zur Vermeidung von Wiederholungen im Wesentlichen auf Unterschiede zu der ersten bzw. zweiten Ausführungsform eingegangen und ansonsten auf die vorstehenden Ausführungsformen verwiesen.

Der Schalldämpfer 1 gemäß der dritten Ausführungsform unterscheidet sich von dem Schalldämpfer 1 gemäß der ersten Ausführungsform insbesondere dadurch, dass wie in der zweiten Ausführungsform eine passive Klappe 10 verwendet wird, welche aber anders als in der vorstehend beschriebenen ersten und zweiten Ausführungsform nicht außerhalb des Gehäuses 2 sondern innerhalb des Gehäuses 2 im Inneren des zweiten Auslassrohres 7 angeordnet ist. Zudem ist die Strömungsrichtung des Abgases umgekehrt, so dass die ersten und zweiten Auslassrohre 7, 61 mit einem Verbrennungsmotor in Fluidverbindung stehen, und das Einlassrohr 51 mit einem Endrohr einer Abgasanlage in Fluidverbindung steht. Weiter weist das Resonatorrohr 8 anders als in der ersten Ausführungsform keinen über die ganze Längserstreckung konstanten Querschnitt, sondern ist im Bereich seiner Mündungen aufgetulpt und weist dort einen vergrößerten Querschnitt auf. Weiter wird das Resonatorrohr 8 in dieser Ausführungsform über eine Mehrzahl von in Umfangsrichtung des zweiten Auslassrohres 7 verteilt angeordneten radialen Stützen 14 von dem zweiten Auslassrohr 7 getragen. Anders als in den vorstehenden ersten und zweiten Ausführungsformen durchsetzt das zweite Auslassrohr 7 das Resonatorrohr 8 in dessen Längsrichtung nicht vollständig, so dass eine Mündung des zweiten Auslassrohres 7 im Inneren des Resonatorrohres 8 angeordnet ist und das Resonatorrohr 8 über das zweite Auslassrohr 7 hinaus in das Innere des ersten Volumens 41 hineinragt. Zudem weist eine Wand des zweiten Auslassrohres 7 ebenso wie die Wand des Resonatorrohrs keine Öffnungen auf.

Bei geöffneter Klappe 10 und damit aktivem zweiten Auslassrohr 7 beschränkt sich die wirksame Länge L2 des Helmholzrohres auf die Länge des zwischen der Außenwand des zweiten Auslassrohres 7 und der Innenwand des Resonatorrohres 8 gebildeten Ringspalts. Dieser Ringspalt erstreckt sich zwischen der im Inneren des zweiten Volumens 42 angeordneten Mündung des Resonatorrohres 8 bis zu der im Inneren des Resonatorrohres 8 angeordneten Mündung des zweiten Auslassrohres 7.

Bei geschlossener Klappe 10 weist das Helmholzrohr eine wirksame Länge L1 auf, die an der im Inneren des zweiten Volumens 42 angeordneten Mündung des Resonatorrohres 8 beginnt und sich zunächst entlang des Ringspalts bis zu der im Inneren des Resonatorrohres 8 angeordneten Mündung des zweiten Auslassrohres 7 erstreckt. Darüber hinaus erstreckt sich die wirksame Länge L1 des Helmholzrohres bei geschlossener Klappe 10 bis zu der im Inneren des ersten Volumens 41 angeordneten Mündung des Resonatorrohres 8. Sowohl der Querschnitt des Ringspalts als auch der Querschnitt des Resonatorrohres 8 ändert sich aufgrund der Auftulpung des Resonatorrohres 8 über die Länge des Resonatorrohres 8.

In Abhängigkeit von einem Betriebszustand des zweiten Auslassrohres 7 weist das Helmholzrohr des so gebildeten Helmholtz-Resonators zwei unterschiedliche Längen L1 und L2 sowie unterschiedliche Querschnitte auf und ist der so gebildete Helmholtz-Resonator somit zwischen zwei unterschiedlichen Eigenfrequenzen abstimmbar.

Im Folgenden wird unter Bezugnahme auf Figur 4 eine vierte Ausführungsform des erfindungsgemäßen Schalldämpfers beschrieben. Zur Vermeidung von Wiederholungen wird im Wesentlichen auf Unterschiede zu den vorstehend beschriebenen ersten bis dritten Ausführungsformen eingegangen und ansonsten auf die vorstehenden Ausführungen verwiesen.

Die in Figur 4 gezeigte vierte Ausführungsform unterscheidet sich von den vorstehend beschriebenen Ausführungsformen insbesondere dadurch, dass eine weitere Trennwand 32 aus Edelstahl vorgesehen ist, welche im Inneren des Gehäuses 2 ein zwischen dem ersten Volumen 41 und dem zweiten Volumen 42 angeordnetes drittes Volumen 43 begrenzt, welches mit Dämmmaterial gefüllt ist. Dabei durchsetzen das erste Auslassrohr 61 und das zweite Auslassrohr 7 nicht nur gasdicht die Wand des Gehäuses 2 sondern auch in einem Gleitsitz die erste Trennwand 31 und die zweite Trennwand 32. Auch das Resonatorrohr 8, dessen im Inneren des Gehäuses 42 angeordnete Mündung in der gezeigten Ausführungsform aufgetulpt ist und damit einen vergrößerten Querschnitt aufweist, durchsetzt sowohl die erste Trennwand 31 als auch die zweite Trennwand 32 in einem Gleitsitz. Das Einlassrohr 51 und das Auslassrohr 7 sind in der gezeigten Ausführungsform einstückig ausgebildet. Eine Wand des so gebildeten einstückigen Rohres weist innerhalb des ersten Volumens 41 in einem Abschnitt, in welchem das Rohr nicht von dem Resonatorrohr 8 umgeben ist, Öffnungen 92 auf, welche einen Übertritt von in dem Einlassrohr 51 geführten Fluid in das erste Volumen 41 ermöglichen. Zudem weist das so einstückig aus dem Einlassrohr 51 und dem zweiten Auslassrohr 7 gebildete Rohr auch in einem Abschnitt, in welchem es innerhalb des Resonatorrohrs 8 angeordnet ist, Öffnungen 91 auf. Zwischen den Öffnungen 91 und 92 weist das aus dem Einlassrohr 51 und dem zweiten Auslassrohr 7 einstückig gebildete Rohr einen Abschnitt mit verändertem, hier verkleinertem Durchmesser auf, der als Drossel wirkt. In Figur 4 ist eine Steuerung des Elektromotors 11 aus Gründen der Vereinfachung ebenso wenig gezeigt, wie in den nachfolgenden Figuren 5 und 6. Ersichtlich wird der Gleitsitz zwischen dem einstückig von dem Einlassrohr 51 und dem zweiten Auslassrohr 7 gebildeten Rohr und der ersten Trennwand 31 über das Resonatorrohr 8 erzielt. Daher ist zwischen dem einstückig von dem Einlassrohr 51 und dem zweiten Auslassrohr 7 gebildeten Rohr und der ersten Trennwand 31 sowie der zweiten Trennwand 32 kein direkter Kontakt erforderlich.

Bei geöffneter Klappe 10 und damit aktivem zweiten Auslassrohr 7 beschränkt sich die wirksame Länge L2 des Helmholzrohres wie in der ersten und zweiten Ausführungsform entlang des zwischen der Außenwand des zweiten Auslassrohres 7 und der Innenwand des Resonatorrohres 8 gebildeten Ringspalts auf einen Abschnitt zwischen der im Inneren des zweiten Volumens 42 angeordneten Mündung des Resonatorrohres 8 und der Stelle, an welcher das aus dem Einlassrohr 51 und dem zweiten Auslassrohr 7 einstückig gebildete Rohr die Öffnungen 91 aufweist.

Bei geschlossener Klappe 10 erstreckt sich die wirksame Länge L1 eines ersten Helmholzrohres über die ganze Länge des zwischen der Außenwand des aus dem Einlassrohr 51 und dem zweiten Auslassrohr 7 einstückig gebildeten Rohres und der Innenwand des Resonatorrohres 8 gebildeten Ringspalts und damit über die ganze Länge des Resonatorrohres 8. Weiter weist bei geschlossener Klappe 10 ein zweites Helmholzrohr eine wirksame Länge L1' auf, die an der im Inneren des zweiten Volumens 42 angeordneten Mündung des Resonatorrohres 8 beginnt und sich zunächst entlang des Ringspalts bis zu der Stelle erstreckt, an welcher das aus dem Einlassrohr 51 und dem zweiten Auslassrohr 7 einstückig gebildete Rohr die Öffnungen 91 aufweist. Darüber hinaus erstreckt sich die wirksame Länge L1 des Helmholzrohres bei geschlossener Klappe 10 durch die Öffnungen 91 hindurch im Inneren des aus dem Einlassrohr 51 und dem zweiten Auslassrohr 7 einstückig gebildeten Rohres bis zu der Stelle, an welcher das aus dem Einlassrohr 51 und dem zweiten Auslassrohr 7 einstückig gebildete Rohr die Öffnungen 92 aufweist.

Wie in der ersten Ausführungsform ändern sich die Volumina der stehenden Luftsäulen des so gebildeten Helmholz-Resonators in Abhängigkeit davon, ob die im Inneren des zweiten Auslassrohres 7 angeordnete Klappe 10 geöffnet oder geschlossen ist, so dass die Eigenfrequenzen des Helmholtz-Resonators umschaltbar sind.

Im Folgenden wird unter Bezugnahme auf die Figur 5 eine fünfte Ausführungsform eines erfindungsgemäßen Schalldämpfers beschrieben, wobei zur Vermeidung von Wiederholungen auf die Ausführungen zu den vorstehenden ersten bis vierten Ausführungsformen verwiesen wird und insbesondere auf die Unterschiede eingegangen wird.

Die fünfte Ausführungsform unterscheidet sich von der vorstehenden dritten Ausführungsform insbesondere dadurch, dass eine Mündung des Einlassrohres 51 im Inneren des Resonatorrohres 8 angeordnet ist und das Resonatorrohr 8 über in Umfangsrichtung des Einlassrohres 51 verteilt angeordnete radiale Stützen 15 auch auf dem Einlassrohr 51 abgestützt ist. Anders als in der dritten Ausführungsform sind die Mündungen des Resonatorrohres 8 nicht aufgetulpt, so dass das Resonatorrohr 8 über seine ganze Längserstreckung einen konstanten Querschnitt aufweist. Somit wird dem ersten Volumen 41 in dieser Ausführungsform in dem Einlassrohr 51 geführtes Fluid und insbesondere Abgas über einen Ringspalt zwischen dem Resonatorrohr 8 und dem Einlassrohr 51 zugeführt.

Bei geöffneter Klappe 10 und damit aktivem zweiten Auslassrohr 7 beschränkt sich die wirksame Länge L2 des Helmholzrohres auf die Länge des zwischen der Außenwand des zweiten Auslassrohres 7 und der Innenwand des Resonatorrohres 8 gebildeten Ringspalts. Dieser Ringspalt erstreckt sich zwischen der im Inneren des zweiten Volumens 42 angeordneten Mündung des Resonatorrohres 8 bis zu der im Inneren des Resonatorrohres 8 angeordneten Mündung des zweiten Auslassrohres 7.

Bei geschlossener Klappe 10 weist das Helmholzrohr eine wirksame Länge L1 auf, die an der im Inneren des zweiten Volumens 42 angeordneten Mündung des Resonatorrohres 8 beginnt und sich zunächst entlang des Ringspalts bis zu der im Inneren des Resonatorrohres 8 angeordneten Mündung des zweiten Auslassrohres 7 erstreckt. Darüber hinaus erstreckt sich die wirksame Länge L1 des Helmholzrohres bei geschlossener Klappe 10 bis zu einer Stelle vor der im Inneren des Resonatorrohres 8 angeordneten Mündung des Einlassrohres 51. Somit trägt zunächst der Querschnitt des Ringspalts und anschließend der Querschnitt des Resonatorrohres 8 zur im Helmholzrohr zwischen dem ersten und zweiten Volumen 41, 42 stehenden Luftsäule bei.

Über eine im Inneren des Gehäuses 2 im Inneren des zweiten Auslassrohres 7 angeordnete und mittels eines Elektromotors 11 betätigte Klappe 10 ist das Volumen der stehenden Luftsäule des aus Helmholzrohr und zweiten Volumen 42 gebildeten Helmholtz-Resonators einstellbar, so dass der Helmholtz-Resonator zwei umschaltbare Eigenfrequenzen aufweist.

Im Folgenden wird unter Bezugnahme auf Figur 6 eine sechste Ausführungsform eines erfindungsgemäßen Schalldämpfers beschrieben. Zur Vermeidung von Wiederholungen wird insbesondere auf Unterschiede zu der vorstehend beschriebenen fünften Ausführungsform eingegangen und ansonsten auf die vorstehenden Ausführungsformen verwiesen.

Der Schalldämpfer 1 gemäß der sechsten Ausführungsform unterscheidet sich von der vorstehend beschriebenen fünften Ausführungsform insbesondere dadurch, dass der Ringspalt zwischen dem Resonatorrohr 8 und dem Einlassrohr 51 mittels einer Schweißnaht 13 verschlossen ist. Alternativ zur Schweißnaht 13 kann auch eine Ringblende vorgesehen sein. Dafür weist das Resonatorrohr 8 in einem Abschnitt, in welchem es nicht von dem zweiten Auslassrohr 7 durchsetzt wird, Öffnungen 93 auf, über welche in dem Einlassrohr 51 geführtes Fluid in das erste Volumen 41 zugeführt werden kann. Auch das zweite Auslassrohr 7 weist in der in Figur 6 gezeigten Ausführungsform in seiner Wand Öffnungen 91 auf.

Bei geöffneter Klappe 10 und damit aktivem zweiten Auslassrohr 7 beschränkt sich die wirksame Länge L2 des Helmholzrohres entlang des zwischen der Außenwand des zweiten Auslassrohres 7 und der Innenwand des Resonatorrohres 8 gebildeten Ringspalts auf einen Abschnitt zwischen der im Inneren des zweiten Volumens 42 angeordneten Mündung des Resonatorrohres 8 und der Stelle, an welcher das zweite Auslassrohr 7 die Öffnungen 91 aufweist.

Bei geschlossener Klappe 10 weist das Helmholzrohr eine wirksame Länge L1 auf, die an der im Inneren des zweiten Volumens 42 angeordneten Mündung des Resonatorrohres 8 beginnt und sich zunächst entlang des Ringspalts bis zu der im Inneren des Resonatorrohres 8 angeordneten Mündung des zweiten Auslassrohres 7 erstreckt. Im Bereich der Öffnungen 91 trägt zusätzlich zum Ringspalt auch der Querschnitt des zweiten Auslassrohres zur im Helmholzrohr stehenden Luftsäule bei. Darüber hinaus erstreckt sich die wirksame Länge L1 des Helmholzrohres bei geschlossener Klappe 10 im Inneren des Resonatorrohres 8 bis zu den Öffnungen 93 des Resonatorrohres 8.

In Abhängigkeit davon, ob die im Inneren des zweiten Auslassrohres 7 angeordnete Klappe 10 geöffnet oder geschlossen ist, ändert sich die wirksame Länge L1, L2 sowie der wirksame Querschnitt des Helmholzrohres 8 des so gebildeten Helmholtz-Resonators und ist dieser zwischen (zumindest) zwei Eigenfrequenzen umschaltbar.

Im Folgenden wird unter Bezugnahme auf Figur 7 eine siebte Ausführungsform eines erfindungsgemäßen Schalldämpfers beschrieben. Zur Vermeidung von Wiederholungen wird insbesondere auf Unterschiede zur vorstehend beschriebenen sechsten Ausführungsform eingegangen und ansonsten auf die vorhergehenden Ausführungen verwiesen.

Der Schalldämpfer 1 gemäß der siebten Ausführungsform weist ein einstückig mit dem Einlassrohr 51 ausgebildetes Resonatorrohr 8 auf, welches die Wand des Gehäuses 2 und die Trennwand 31 durchsetzt und in dem zweiten Volumen 42 mündet. In einem Abschnitt innerhalb des ersten Volumens 41, welcher frei von dem zweiten Auslassrohr 7 ist, weist das einstückig mit dem Einlassrohr 51 gebildete Resonatorrohr 8 Öffnungen 93 auf, welche einen Übertritt von in dem Einlassrohr 51 geführten Fluid und insbesondere Abgas in das erste Volumen 41 ermöglichen. In einem Abschnitt, in welchem das zweite Auslassrohr 7 im Inneren des einstückig mit dem Einlassrohr 51 gebildeten Resonatorrohres 8 angeordnet ist, ist eine Wand des einstückig mit dem Einlassrohr 51 gebildeten Resonatorrohres 8 frei von Auslassöffnungen. In der gezeigten Ausführungsform sind zwei erste Auslassrohre 61 und 62 vorgesehen, von denen ein erstes Auslassrohr stromabwärts der im zweiten Auslassrohr 7 angeordneten Klappe 10 über ein Verbindungsstück mit dem zweiten Auslassrohr 7 zu einem einzigen gemeinsamen Auslassrohr verbunden ist. Alternativ können auch alle Auslassrohre stromabwärts der im zweiten Auslassrohr 7 angeordneten Klappe 10 miteinander verbunden sein.

Bei geöffneter Klappe 10 weist das Helmholzrohr eine wirksame Länge L2 auf, die an der im Inneren des zweiten Volumens 42 angeordneten Mündung des Resonatorrohres 8 beginnt und sich über den Ringspalt (zwischen dem einstückig mit dem Einlassrohr 51 gebildeten Resonatorrohr 8 und dem zweiten Auslassrohr 7) bis zu der im Inneren des Resonatorrohres 8 angeordneten Mündung des zweiten Auslassrohres 7 erstreckt. Somit trägt bei geöffneter Klappe 10 nur der Ringspalt zur stehenden Luftsäule bei.

Bei geschlossener Klappe 10 weist das Helmholzrohr eine wirksame Länge L1 auf, die an der im Inneren des zweiten Volumens 42 angeordneten Mündung des Resonatorrohres 8 beginnt und sich zunächst entlang des Ringspalts (zwischen dem einstückig mit dem Einlassrohr 51 gebildeten Resonatorrohr 8 und dem zweiten Auslassrohr 7) bis zu der im Inneren des Resonatorrohres 8 angeordneten Mündung des zweiten Auslassrohres 7 erstreckt. Darüber hinaus erstreckt sich die wirksame Länge L1 des Helmholzrohrs bei geschlossener Klappe 10 im Inneren des Resonatorrohres 8 bis zu den Öffnungen 93 des Resonatorrohres 8.

Je nachdem, ob die in dieser Ausführungsform passiv ausgeführte Klappe 10 geöffnet oder geschlossen ist, ist eine wirksame Länge und ein wirksamer Querschnitt und damit ein Volumen der zwischen dem offenen ersten Volumen 41 und dem geschlossenen zweiten Volumen 42 stehenden Luftsäule des so gebildeten Helmholtz-Resonators umschaltbar, so dass sich auch die jeweilige Eigenfrequenz des Helmholtz-Resonators ändert. Auch wenn in dieser Ausführungsform das Verbindungsstück zwischen den Auslassrohren außerhalb des Gehäuses 2 angeordnet ist, wird betont, dass dieses auch innerhalb des Gehäuses 2 angeordnet sein kann.

Im Folgenden wird unter Bezugnahme auf Figur 8 eine Ausführungsform einer Abgasanlage beschrieben, welchen einen erfindungsgemäßen Schalldämpfer nach einer der vorstehenden Ausführungsformen verwendet.

Von einem Verbrennungsmotor 17 kommend wird Abgas über einen Katalysator 18 und über das Einlassrohr 51 einem Gehäuse 2 eines wie vorstehend ausgebildeten Schalldämpfer 1 zugeführt. Stromabwärts der im zweiten Auslassrohr 7 angeordneten Klappe 10, welche in der gezeigten Ausführungsform nicht Teil des Schalldämpfers 1 sondern der allgemeinen Abgasanlage ist, werden das erste Auslassrohr 61 und das zweite Auslassrohr 7 mittels eines Y-Stücks zusammengeführt, bevor das Abgas über ein Endrohr ausgegeben wird. Gesteuert wird der Elektromotor 11, welcher die Klappe 10 betätigt, in der gezeigten Ausführungsform durch eine Motorsteuerung 19 in Abhängigkeit von einer jeweiligen Drehzahl des Verbrennungsmotors 17.

Im Folgenden wird unter Bezugnahme auf die Figur 9A ein Schalldämpfer 1 gemäß einer achten Ausführungsform beschrieben. Dieser Schalldämpfer 1 entspricht weitgehend dem Schalldämpfer der in Figur 1 gezeigten ersten Ausführungsform. Deshalb wird zur Vermeidung von Wiederholungen insbesondere auf Unterschiede zu der vorstehend beschriebenen ersten Ausführungsform eingegangen und ansonsten auf die Ausführungen zur ersten Ausführungsform verwiesen.

Der Schalldämpfer 1 gemäß der achten Ausführungsform unterscheidet sich vom Schalldämpfer gemäß der ersten Ausführungsform dadurch, dass das Einlassrohr 51, das erste Auslassrohr 61 und das zweite Auslassrohr 7 durchgehend einen konstanten Querschnitt aufweisen; somit wurde auf die in Figur 1 gezeigten Auftulpungen im Bereich der Mündungen verzichtet. Zudem ist im Gehäuse 2 parallel zur Trennwand 31 eine zweite Trennwand 32 vorgesehen. Beide Trennwände 31 und 32 werden von dem Resonatorrohr 8 durchsetzt. Die Verwendung von zwei voneinander mit Abstand zueinander angeordneten Trennwänden 31, 32 erleichtert eine Abstützung und damit eine sichere Lagerung des Resonatorrohres 8 im Inneren des Gehäuses 2.

Im Folgenden wird unter Bezugnahme auf die Figur 9B ein Schalldämpfer 1 gemäß einer neunten Ausführungsform beschrieben. Dieser Schalldämpfer entspricht weitgehend dem Schalldämpfer der in Figur 3 gezeigten dritten Ausführungsform. Deshalb wird zur Vermeidung von Wiederholungen insbesondere auf Unterschiede zu der vorstehend beschriebenen dritten Ausführungsform eingegangen und ansonsten auf die Ausführungen zur dritten Ausführungsform verwiesen.

Der Schalldämpfer 1 gemäß der neunten Ausführungsform unterscheidet sich vom Schalldämpfer gemäß der dritten Ausführungsform dadurch, dass das Resonatorrohr 8 durchgehend einen konstanten Querschnitt aufweist; somit wurde auf die in Figur 3 gezeigte Auftulpung des Resonatorrohres 8 im Bereich der Mündungen verzichtet. Weiter wird das Resonatorrohr 8 in der neunten Ausführungsform nicht über eine Mehrzahl von in Umfangsrichtung des zweiten Auslassrohres 7 verteilt angeordneten radialen Stützen 14 von dem zweiten Auslassrohr 7 getragen; vielmehr ist der zwischen dem Resonatorrohr 8 und dem zweiten Auslassrohr 7 gebildete Ringspalt frei von Stützen. Schließlich weist das zweite Auslassrohr 7 in einem Abschnitt, in welchem es im Inneren des Resonatorrohres 8 angeordnet ist, Öffnungen 91 auf. Wie in der vorstehenden achten Ausführungsform ist im Gehäuse 2 parallel zur Trennwand 31 eine zweite Trennwand 32 vorgesehen und werden beide Trennwände 31 und 32 von dem Resonatorrohr 8 durchsetzt.

Im Folgenden wird unter Bezugnahme auf die Figur 9C ein Schalldämpfer 1 gemäß einer zehnten Ausführungsform beschrieben. Dieser Schalldämpfer entspricht einer Übergangsform zwischen der vorstehend beschriebenen achten Ausführungsform und der vorstehend beschriebenen neunten Ausführungsform. Deshalb wird zur Vermeidung von Wiederholungen insbesondere auf Unterschiede zu den vorstehend beschriebenen achten und neunten Ausführungsformen eingegangen und ansonsten auf die Ausführungen zur achten und neunten Ausführungsform verwiesen.

Der Schalldämpfer 1 gemäß der zehnten Ausführungsform unterscheidet sich vom Schalldämpfer gemäß der achten Ausführungsform dadurch, dass das zweite Auslassrohr 7 nicht über das Resonatorrohr 8 hinaus in das erste Volumen 41 hineinragt; vielmehr fluchten die Mündungen des zweiten Auslassrohres 7 und des Resonatorrohres 8 miteinander. Entsprechend ist die Mündung des zweiten Auslassrohres 7 - anders als in der neunten Ausführungsform - nur in radialer Richtung und nicht auch in axialer Richtung des Resonatorrohres 8 im Inneren des Resonatorrohres 8 angeordnet.

Im Folgenden wird unter Bezugnahme auf die Figur 9D ein Schalldämpfer 1 gemäß einer elften Ausführungsform beschrieben. Dieser Schalldämpfer 1 entspricht weitgehend dem Schalldämpfer der in Figur 2 gezeigten zweiten Ausführungsform. Deshalb wird zur Vermeidung von Wiederholungen insbesondere auf Unterschiede zu der vorstehend beschriebenen zweiten Ausführungsform eingegangen und ansonsten auf die Ausführungen zur zweiten Ausführungsform verwiesen.

Der Schalldämpfer 1 gemäß der elften Ausführungsform unterscheidet sich vom Schalldämpfer gemäß der zweiten Ausführungsform dadurch, dass der Ringspalt zwischen dem zweiten Auslassrohr 7 und dem Resonatorrohr 8 nicht über eine Schweißnaht, sondern über eine Ringblende 13 gasdicht verschlossen ist. Weiter ist nur ein Einlassrohr 51 vorgesehen, so dass auf das zweite Einlassrohr 52 verzichtet wurde. Wie in den vorstehenden achten mit zehnten Ausführungsformen ist im Gehäuse 2 zur Trennwand 31 parallel beabstandet eine zweite Trennwand 32 vorgesehen und werden beide Trennwände 31 und 32 von dem Resonatorrohr 8 (und damit auch von dem im Resonatorrohr 8 angeordneten zweiten Auslassrohr 7) durchsetzt. Die Verwendung einer Ringblende 13 erlaubt eine wechselseitige Abstützung von Resonatorrohr 8 und zweitem Auslassrohr 7.

Im Folgenden wird unter Bezugnahme auf die Figuren 9E und 9F ein Schalldämpfer 1 gemäß einer zwölften und gemäß einer dreizehnten Ausführungsform beschrieben. Dieser Schalldämpfer basiert auf der vorstehend beschriebenen elften Ausführungsform. Deshalb wird zur Vermeidung von Wiederholungen insbesondere auf Unterschiede zu der vorstehend beschriebenen elften Ausführungsform eingegangen und ansonsten auf die Ausführungen zur elften Ausführungsform verwiesen.

Der Schalldämpfer 1 gemäß der in Figur 9E gezeigten zwölften Ausführungsform unterscheidet sich vom Schalldämpfer gemäß der elften Ausführungsform dadurch, dass das zweite Auslassrohr 7 nicht über das Resonatorrohr 8 hinaus in das erste Volumen 41 hineinragt; vielmehr ragt das Resonatorrohr 8 über eine Mündung des zweiten Auslassrohres 7 hinaus in das erste Volumen 41 hinein. Entsprechend ist eine Mündung des zweiten Auslassrohres sowohl in radialer Richtung als auch in axialer Richtung des Resonatorrohres 8 im Inneren des Resonatorrohres 8 angeordnet und von einer Mündung des Resonatorrohres 8 beabstandet.

Der Schalldämpfer 1 gemäß der in Figur 9F gezeigten dreizehnten Ausführungsform unterscheidet sich vom Schalldämpfer gemäß der in Figur 9D gezeigten elften Ausführungsform dadurch, dass das zweite Auslassrohr 7 nicht über das Resonatorrohr 8 hinaus in das erste Volumen 41 hineinragt; vielmehr fluchten die Mündungen des zweiten Auslassrohres 7 und des Resonatorrohres 8 miteinander.

Im Folgenden wird unter Bezugnahme auf die Figur 9G ein Schalldämpfer 1 gemäß einer vierzehnten Ausführungsform beschrieben. Dieser Schalldämpfer entspricht weitgehend dem Schalldämpfer der in Figur 9C gezeigten zehnten Ausführungsform. Deshalb wird zur Vermeidung von Wiederholungen insbesondere auf Unterschiede zu der vorstehend beschriebenen zehnten Ausführungsform eingegangen und ansonsten auf die Ausführungen zur zehnten Ausführungsform verwiesen.

Der Schalldämpfer 1 gemäß der vierzehnten Ausführungsform unterscheidet sich vom Schalldämpfer der zehnten Ausführungsform insbesondere in der Anordnung des Einlassrohres 51 und des ersten Auslassrohres 61. Anders als in der zehnten Ausführungsform durchsetzt das erste Auslassrohr 61 die Trennwände 31 und 32 nicht; vielmehr verlassen das erste Auslassrohr 61 und das zweite Auslassrohr 7 das Gehäuse 2 an entgegengesetzten Seiten des Gehäuses 2. Das Einlassrohr 51 ist so angeordnet, dass es mit keinem der Auslassrohre 61, 7 fluchtet; vielmehr ist es gegenüber den Auslassrohren 61, 7 um 90° verdreht angeordnet.

Die Anordnung der Rohre in der vierzehnten Ausführungsform ist nur beispielhaft und soll zeigen, dass das wenigstens eine Einlassrohr und die Auslassrohre relativ zueinander nahezu beliebig angeordnet werden können, solange alle in das erste Volumen 41 münden und das zweite Auslassrohr 7 zumindest abschnittsweise von dem Resonatorrohr 8 umgeben ist, welches zwischen dem ersten Volumen 41 und dem zweiten Volumen 42 angeordnet ist. Weiter wird betont, dass die Verwendung mehrerer Trennwände nur fakultativ ist; alternativ können auch mehr als zwei oder nur eine Trennwand verwendet werden. Weiter können das wenigstens eine Einlassrohr und die Auslassrohre sowie das wenigstens eine Resonatorrohr über ihre ganze Längserstreckung einen konstanten Querschnitt aufweisen, oder alternativ beispielsweise im Bereich ihrer Mündungen einen vergrößerten Querschnitt aufweisen und somit aufgetulpt sein.

Im Folgenden wird unter Bezugnahme auf die Figur 9H ein Schalldämpfer 1 gemäß einer fünfzehnten Ausführungsform beschrieben. Dieser Schalldämpfer entspricht weitgehend dem Schalldämpfer der in Figur 9B gezeigten neunten Ausführungsform. Deshalb wird zur Vermeidung von Wiederholungen insbesondere auf Unterschiede zu der vorstehend beschriebenen neunten Ausführungsform eingegangen und ansonsten auf die Ausführungen zur neunten Ausführungsform verwiesen.

Der Schalldämpfer 1 gemäß der fünfzehnten Ausführungsform unterscheidet sich von dem Schalldämpfer der neunten Ausführungsform dadurch, dass die Mündungen des ersten Auslassrohres 61 und des Resonatorrohres 8 mit der Trennwand 31 fluchten. Somit ragen das erste Auslassrohr 61 und das Resonatorrohr 8 nicht über die Trennwand 31 hinaus in das erste Volumen 41 hinein. Die Mündung des zweiten Auslassrohres 7 ist gegenüber der Mündung des Resonatorrohres 8 zurückgesetzt, so dass das zweite Auslassrohr 7 die Trennwand 31 nicht durchdringt.

Im Folgenden wird unter Bezugnahme auf die Figur 9I ein Schalldämpfer 1 gemäß einer sechszehnten Ausführungsform beschrieben. Dieser Schalldämpfer entspricht weitgehend dem Schalldämpfer der in Figur 9C gezeigten zehnten Ausführungsform. Deshalb wird zur Vermeidung von Wiederholungen insbesondere auf Unterschiede zu der vorstehend beschriebenen zehnten Ausführungsform eingegangen und ansonsten auf die Ausführungen zur zehnten Ausführungsform verwiesen.

Der Schalldämpfer 1 gemäß der sechszehnten Ausführungsform unterscheidet sich von dem Schalldämpfer der zehnten Ausführungsform dadurch, dass die Mündungen des ersten Auslassrohres 61 und des zweiten Auslassrohres 7 sowie des Resonatorrohres 8 mit der Trennwand 31 fluchten. Somit ragen das erste Auslassrohr 61 und das zweite Auslassrohr 7 sowie das Resonatorrohr 8 nicht über die Trennwand 31 hinaus in das erste Volumen 41 hinein.

Im Folgenden wird unter Bezugnahme auf die Figur 9J ein Schalldämpfer 1 gemäß einer siebzehnten Ausführungsform beschrieben. Dieser Schalldämpfer entspricht weitgehend dem Schalldämpfer der in Figur 9A gezeigten achten Ausführungsform. Deshalb wird zur Vermeidung von Wiederholungen insbesondere auf Unterschiede zu der vorstehend beschriebenen achten Ausführungsform eingegangen und ansonsten auf die Ausführungen zur achten Ausführungsform verwiesen.

Der Schalldämpfer 1 gemäß der siebzehnten Ausführungsform unterscheidet sich von dem Schalldämpfer der achten Ausführungsform dadurch, dass die Mündung des Resonatorrohres 8 mit der Trennwand 31 fluchtet. Somit ragen nur das erste Auslassrohr 61 und das zweite Auslassrohr 7 über die Trennwand 31 hinaus in das erste Volumen 41 hinein.

Im Folgenden wird unter Bezugnahme auf die Figur 9K ein Schalldämpfer 1 gemäß einer achtzehnten Ausführungsform beschrieben. Dieser Schalldämpfer entspricht weitgehend dem Schalldämpfer der in Figur 9I gezeigten sechszehnten Ausführungsform. Deshalb wird zur Vermeidung von Wiederholungen insbesondere auf Unterschiede zu der vorstehend beschriebenen sechszehnten Ausführungsform eingegangen und ansonsten auf die Ausführungen zur sechszehnten Ausführungsform verwiesen.

In der Figur 9K zeigt die linke Zeichnung stark vereinfacht schematisch eine Prinzipdarstellung des Schalldämpfers 1 gemäß der achtzehnten Ausführungsform und die rechte Zeichnung eine Aufsicht auf die Trennwand 31 in Blickrichtung X, wobei die Trennwand 31 gegenüber der linken Zeichnung um 90° gegen den Uhrzeigersinn gedreht ist.

Der Schalldämpfer 1 gemäß der achtzehnten Ausführungsform unterscheidet sich von dem Schalldämpfer der sechszehnten Ausführungsform dadurch, dass im Ringspalt zwischen Resonatorrohr 8 und zweitem Auslassrohr 7 Stützen 14 angeordnet sind. Diese Stützen werden von der Trennwand 31 dadurch gebildet, dass in dem Bereich der Trennwand 31, in dem die Trennwand den zwischen Resonatorrohr 8 und zweitem Auslassrohr 7 gebildeten Ringspalt verschließt, eine Vielzahl von kreisförmig angeordneten Öffnungen vorgesehen sind. Zwischen diesen Öffnungen bleiben die Stützen 14 stehen. Auf diese Weise wird ein weitgehend offener Ringspalt erhalten, und gleichzeitig sichergestellt, dass das zweite Auslassrohr 7 durch die Trennwand 31 abgestützt wird.

Es wird betont, dass die in der achtzehnten Ausführungsform gezeigte Art der Abstützung des zweiten Auslassrohres nur beispielhaft ist. Alternativ kann die Abstützung auch beispielsweise durch zwischen dem Resonatorrohr und dem zweiten Auslassrohr oder zwischen der Trennwand und dem zweiten Auslassrohr angeordnete Bolzen oder durch an einer der Trennwände oder dem Bypassrohr ausgebildete Laschen, oder durch am Resonatorrohr oder dem zweiten Auslassrohr ausgebildete Eindrückungen oder Vorsprünge erfolgen.

Im Folgenden wird unter Bezugnahme auf die Figur 9L ein Schalldämpfer gemäß einer neunzehnten Ausführungsform beschrieben. Dieser Schalldämpfer entspricht weitgehend dem Schalldämpfer der in Figur 9D gezeigten elften Ausführungsform. Deshalb wird zur Vermeidung von Wiederholungen insbesondere auf Unterschiede zu der vorstehend beschriebenen elften Ausführungsform eingegangen und ansonsten auf die Ausführungen zur elften Ausführungsform verwiesen.

Der Schalldämpfer gemäß der neunzehnten Ausführungsform unterscheidet sich von dem Schalldämpfer der elften Ausführungsform insbesondere dadurch, dass die Mündung des Resonatorrohres 8 mit der Trennwand 31 fluchtet. Somit ragen nur das erste Auslassrohr 61 und das zweite Auslassrohr 7 über die Trennwand 31 hinaus in das erste Volumen 41 hinein. Weiter wird der zwischen dem Resonatorrohr 8 und dem zweiten Auslassrohr 7 gebildete Ringspalt nicht durch eine separate Ringblende sondern durch die Trennwand 31 selber verschlossen. Dies erlaubt auch eine direkte Abstützung von sowohl erstem und zweitem Auslassrohr 61, 7 als auch Resonatorrohr 8 durch die Trennwand 31.

Im Folgenden wird unter Bezugnahme auf die Figur 9M ein Schalldämpfer gemäß einer zwanzigsten Ausführungsform beschrieben. Dieser Schalldämpfer entspricht weitgehend dem Schalldämpfer der in Figur 9F gezeigten dreizehnten Ausführungsform. Deshalb wird zur Vermeidung von Wiederholungen insbesondere auf Unterschiede zu der vorstehend beschriebenen dreizehnten Ausführungsform eingegangen und ansonsten auf die Ausführungen zur dreizehnten Ausführungsform verwiesen.

Der Schalldämpfer gemäß der zwanzigsten Ausführungsform unterscheidet sich von dem Schalldämpfer der dreizehnten Ausführungsform insbesondere dadurch, dass die Mündungen des ersten Auslassrohres 61, des zweiten Auslassrohres 7 und des Resonatorrohres 8 mit der Trennwand 31 fluchten. Somit ragen weder das erste Auslassrohr 61 noch das zweite Auslassrohr 7 noch das Resonatorrohr 8 über die Trennwand 31 hinaus in das erste Volumen 41 hinein. Weiter wird der zwischen dem Resonatorrohr 8 und dem zweiten Auslassrohr 7 gebildete Ringspalt nicht durch eine separate Ringblende, sondern durch die Trennwand 31 selber verschlossen.

Auch wenn vorstehend der Begriff "Helmholzrohr" verwendet wurde, um den Bereich zu kennzeichnen, in dem zwischen dem offenen ersten Volumen und dem abgeschlossenen zweiten Volumen eine stehende Luftsäule ausgebildet wird, so ist dieser Begriff funktional und nicht einschränkend (z. B. auf ein physikalisches Rohr) zu verstehen. Entsprechend kann das Helmholzrohr jeden beliebigen und auch einen sich über den Verlauf des Helmholzrohres ändernden Querschnitt aufweisen.

Weiter wird betont, dass der vorstehend verwendete Begriff "Ringspalt" nicht auf Spalten mit kreisförmigem Querschnitt beschränkt ist, sondern auch Spalten mit ovalem oder rechteckigem Querschnitt umfassen soll. Weiter können die Spalten in Umfangsrichtung durchgehend sein, können alternativ aber auch in Umfangsrichtung unterbrochen sein.

## Patentansprüche

1. Schalldämpfer (1) für eine Abgasanlage eines verbrennungsmotorisch betriebenen Fahrzeugs, aufweisend:
ein gasdichtes Gehäuse (2);
wenigstens eine in dem Gehäuse (2) angeordnete Trennwand (31), welche das Innere des Gehäuses in ein erstes Volumen (41) und ein von dem ersten Volumen (41) getrenntes zweites Volumen (42) unterteilt;
wenigstens ein mit dem ersten Volumen (41) in Fluidverbindung stehendes Einlassrohr (51) ;
wenigstens ein mit dem ersten Volumen (41) in Fluidverbindung stehendes erstes Auslassrohr (61);
ein mit dem ersten Volumen (41) in Fluidverbindung stehendes schaltbares zweites Auslassrohr (7), welches das zweite Volumen (42) und die wenigstens eine Trennwand (31) durchsetzt; und
ein Resonatorrohr (8), welches eine Fluidverbindung zwischen dem ersten Volumen (41) und dem zweiten Volumen (42) bereitstellt und gemeinsam mit dem zweiten Volumen (42) einen Helmholtz-Resonator bildet, bei welchem das zweite Volumen (42) das Helmholtz-Volumen und das Resonatorrohr (8) den Resonatorhals bereitstellt;
wobei das zweite Auslassrohr (7) zumindest in dem Abschnitt, in welchem es die wenigstens eine Trennwand (31) durchsetzt, im Inneren des Resonatorrohres (8) angeordnet ist;
wobei das zweite Auslassrohr (7) über die ganze Länge des Resonatorrohres (8) innerhalb des Resonatorrohres (8) angeordnet ist;
**dadurch gekennzeichnet, dass**
die Mündung des Einlassrohres (51) innerhalb des ersten Volumens (41) angeordnet ist;
eine Wand des zweiten Auslassrohres (7) in einem Abschnitt, in welchem es von dem Resonatorrohr (8) umgeben ist, Öffnungen (91) aufweist; und
das Volumen der im Resonatorhals des Helmholtz-Resonators befindlichen stehenden Luft davon abhängig ist, in welchem Schaltzustand sich das schaltbare zweite Auslassrohr (7) befindet.

2. Schalldämpfer (1) für eine Abgasanlage eines verbrennungsmotorisch betriebenen Fahrzeugs, aufweisend:
ein gasdichtes Gehäuse (2);
wenigstens eine in dem Gehäuse (2) angeordnete Trennwand (31), welche das Innere des Gehäuses in ein erstes und ein von dem ersten Volumen (41) getrenntes zweites Volumen (42) unterteilt;
wenigstens ein mit dem ersten Volumen (41) in Fluidverbindung stehendes Einlassrohr (51);
wenigstens ein mit dem ersten Volumen (41) in Fluidverbindung stehendes erstes Auslassrohr (61);
ein mit dem ersten Volumen (41) in Fluidverbindung stehendes schaltbares zweites Auslassrohr (7), welches das zweite Volumen (42) und die wenigstens eine Trennwand (31) durchsetzt; und
ein Resonatorrohr (8), welches eine Fluidverbindung zwischen dem ersten Volumen (41) und dem zweiten Volumen (42) bereitstellt und gemeinsam mit dem zweiten Volumen (42) einen Helmholtz-Resonator bildet, bei welchem das zweite Volumen (42) das Helmholtz-Volumen und das Resonatorrohr (8) den Resonatorhals bereitstellt;
wobei das zweite Auslassrohr (7) zumindest in dem Abschnitt, in welchem es die wenigstens eine Trennwand (31) durchsetzt, im Inneren des Resonatorrohres (8) angeordnet ist;
**dadurch gekennzeichnet, dass**
das Einlassrohr (51) und das zweite Auslassrohr (7) einstückig ausgebildet sind, und so ein einstückiges Rohr bilden;
eine Wand des einstückigen Rohres sowohl in einem ersten Abschnitt, in welchem das einstückige Rohr im ersten Volumen (41) aber außerhalb des Resonatorrohres (8) angeordnet ist, Öffnungen (92) aufweist, als auch in einem zweiten Abschnitt, in welchem das einstückige Rohr innerhalb des Resonatorrohres (8) angeordnet ist, Öffnungen (91) aufweist; und
das Volumen der im Resonatorhals des Helmholtz-Resonators befindlichen stehenden Luft davon abhängig ist, in welchem Schaltzustand sich das schaltbare zweite Auslassrohr (7) befindet.

3. Schalldämpfer (1) nach einem der Ansprüche 1 oder 2, wobei das Resonanzrohr ein im Inneren des ersten Volumens (41) angeordnetes Ende aufweist, welches gasdicht mit dem zweiten Auslassrohr (7) oder dem einstückigen Rohr verbunden ist.

4. Schalldämpfer (1) für eine Abgasanlage eines verbrennungsmotorisch betriebenen Fahrzeugs, aufweisend:
ein gasdichtes Gehäuse (2);
wenigstens eine in dem Gehäuse (2) angeordnete Trennwand (31), welche das Innere des Gehäuses in ein erstes und ein von dem ersten Volumen (41) getrenntes zweites Volumen (42) unterteilt;
wenigstens ein mit dem ersten Volumen (41) in Fluidverbindung stehendes Einlassrohr (51) ;
wenigstens ein mit dem ersten Volumen (41) in Fluidverbindung stehendes erstes Auslassrohr (61);
ein mit dem ersten Volumen (41) in Fluidverbindung stehendes schaltbares zweites Auslassrohr (7), welches das zweite Volumen (42) und die wenigstens eine Trennwand (31) durchsetzt; und
ein Resonatorrohr (8), welches eine Fluidverbindung zwischen dem ersten Volumen (41) und dem zweiten Volumen (42) bereitstellt und gemeinsam mit dem zweiten Volumen (42) einen Helmholtz-Resonator bildet, bei welchem das zweite Volumen (42) das Helmholtz-Volumen und das Resonatorrohr (8) den Resonatorhals bereitstellt;
wobei das zweite Auslassrohr (7) zumindest in dem Abschnitt, in welchem es die wenigstens eine Trennwand (31) durchsetzt, im Inneren des Resonatorrohres (8) angeordnet ist;
**dadurch gekennzeichnet, dass**
die Mündung des Einlassrohres (51) innerhalb des ersten Volumens (41) angeordnet ist;
das Resonatorrohr (8) einen ersten Abschnitt aufweist, in welchem das Resonatorrohr (8) im Inneren des ersten Volumens (41) angeordnet und frei von dem zweiten Auslassrohr (7) ist, und einen zweiten Abschnitt aufweist, in welchem das Resonatorrohr (8) das zweite Auslassrohr (7) aufnimmt; und
das Volumen der im Resonatorhals des Helmholtz-Resonators befindlichen stehenden Luft davon abhängig ist, in welchem Schaltzustand sich das schaltbare zweite Auslassrohr (7) befindet.

5. Schalldämpfer (1) nach Anspruch 4, wobei eine Mündung des Einlassrohres (51) innerhalb des Resonatorrohres (8) angeordnet ist.

6. Schalldämpfer (1) nach Anspruch 5,
wobei eine Wand des Resonatorrohres (8) in einem Abschnitt, in welchem das Resonanzrohr frei von dem zweiten Auslassrohr (7) ist, frei von Öffnungen ist; und/oder
wobei eine Wand des Resonatorrohres (8) in einem Abschnitt, in welchem das Resonanzrohr (8) frei von dem zweiten Auslassrohr (7) ist, Öffnungen (93) aufweist.

7. Schalldämpfer (1) für eine Abgasanlage eines verbrennungsmotorisch betriebenen Fahrzeugs, aufweisend:
ein gasdichtes Gehäuse (2);
wenigstens eine in dem Gehäuse (2) angeordnete Trennwand (31), welche das Innere des Gehäuses in ein erstes und ein von dem ersten Volumen (41) getrenntes zweites Volumen (42) unterteilt;
wenigstens ein mit dem ersten Volumen (41) in Fluidverbindung stehendes Einlassrohr (51);
wenigstens ein mit dem ersten Volumen (41) in Fluidverbindung stehendes erstes Auslassrohr (61);
ein mit dem ersten Volumen (41) in Fluidverbindung stehendes schaltbares zweites Auslassrohr (7), welches das zweite Volumen (42) und die wenigstens eine Trennwand (31) durchsetzt; und
ein Resonatorrohr (8), welches eine Fluidverbindung zwischen dem ersten Volumen (41) und dem zweiten Volumen (42) bereitstellt und gemeinsam mit dem zweiten Volumen (42) einen Helmholtz-Resonator bildet, bei welchem das zweite Volumen (42) das Helmholtz-Volumen und das Resonatorrohr (8) den Resonatorhals bereitstellt;
wobei das zweite Auslassrohr (7) zumindest in dem Abschnitt, in welchem es die wenigstens eine Trennwand (31) durchsetzt, im Inneren des Resonatorrohres (8) angeordnet ist;
**dadurch gekennzeichnet, dass**
die Mündung des ersten Auslassrohres (61) innerhalb der ersten Volumens (41) angeordnet ist;
das Resonatorrohr (8) und das Einlassrohr (51) einstückig ausgebildet sind, und so ein einstückiges Rohr bilden;
dieses einstückige Rohr in das zweite Volumen (42) mündet;
eine Wand des einstückigen Rohres in einem ersten Abschnitt, in welchem das einstückige Rohr das erste Volumen (41) durchsetzt, Öffnungen (92) aufweist, welche die Fluidverbindung zwischen dem Einlassrohr (51) und dem ersten Volumen (41) bereitstellen, und zumindest in einem zweiten Abschnitt, in welchem das einstückige Rohr das zweite Auslassrohr (7) umgibt, frei von Öffnungen ist; und
das Volumen der im Resonatorhals des Helmholtz-Resonators befindlichen stehenden Luft davon abhängig ist, in welchem Schaltzustand sich das schaltbare zweite Auslassrohr (7) befindet.

8. Schalldämpfer (1) nach einem der Ansprüche 4 bis 7, wobei eine Wand des zweiten Auslassrohres (7) in einem Abschnitt, in welchem es von dem Resonatorrohr (8) umgeben ist, Öffnungen (91) aufweist.

9. Schalldämpfer (1) nach einem der Ansprüche 1 bis 8, weiter aufweisend eine innerhalb oder außerhalb des Gehäuses des Schalldämpfers (1) in dem zweiten Auslassrohr (7) angeordnete Klappe (10), welche ausgebildet ist, das zweite Auslassrohr (7) wahlweise zu verschließen.

10. Schalldämpfer (1) nach Anspruch 9, weiter aufweisend einen mit einer Steuerung verbindbaren Elektromotor (11), welcher die Klappe (10) wahlweise öffnet oder verschließt.

11. Schalldämpfer (1) nach Anspruch 9, wobei die Klappe (10) in einer Stellung, in welcher sie das zweite Auslassrohr (7) verschließt, vorgespannt ist, wobei die Vorspannung so gewählt ist, dass die Klappe (10) bei Erreichen eines vorgegebenen Drucks des die Klappe (10) beaufschlagenden Abgases gegen die Vorspannung geöffnet wird.

12. Schalldämpfer (1) nach einem der Ansprüche 1 bis 11,
wobei eine Außenwand des ersten Auslassrohres (61) gasdicht mit der wenigstens einen Trennwand (31) verbunden ist; und/oder wobei eine Außenwand des Resonatorrohres (8) gasdicht mit der wenigstens einen Trennwand (31) verbunden ist.

13. Schalldämpfer (1) nach einem der Ansprüche 1 bis 12, wobei in einem Abschnitt, in dem das Resonatorrohr (8) das zweite Auslassrohr (7) umgibt, zwischen einer Außenwand des zweiten Auslassrohres (7) und einer Innenwand des Resonatorrohres (8) radiale Stützen (14) angeordnet sind.

14. Schalldämpfer (1) nach einem der Ansprüche 1 bis 13, wobei ein Einlassrohr (51) mit einem ersten Auslassrohr (61) oder dem zweiten Auslassrohr (7) fluchtet.

15. Schalldämpfer (1) nach einem der Ansprüche 1 bis 14, weiter aufweisend wenigstens eine zweite Trennwand (32), welche in dem Gehäuse (2) ein zwischen dem ersten Volumen (41) und dem zweiten Volumen (42) angeordnetes drittes Volumen (43) begrenzt, wobei in dem dritten Volumen (43) Dämmmaterial angeordnet ist.

## Claims

1. A muffler (1) for an exhaust system of a vehicle driven by an internal combustion engine, comprising:
a gas-tight housing (2);
at least one partition wall (31) disposed inside said housing (2), the partition wall (31) dividing the interior of the housing into a first volume (41) and a second volume (42) separate from the first volume (41);
at least one inlet pipe (51) in fluid communication with the first volume (41);
at least one first outlet pipe (61) in fluid communication with the first volume (41);
a switchable second outlet pipe (7), in fluid communication with the first volume (41), passing through the second volume (42), and penetrating the at least one partition wall (31); and
a resonator pipe (8) providing a fluid communication between the first volume (41) and the second volume (42) and forming a Helmholtz resonator together with the second volume (42), wherein the second volume (42) forms the Helmholtz volume and the resonator pipe (8) forms the Helmholtz pipe;
wherein the second outlet pipe (7) is, at least in the section where it penetrates the at least one partition wall (31), disposed inside the resonator pipe (8);
wherein the second outlet pipe (7) is located inside the resonator pipe (8) for the whole of the resonator pipe's (8) length;
**characterized in that**
the port of the inlet pipe (51) is located within the first volume (41);
a wall of the second outlet pipe (7) has openings (91) in a section where the resonator pipe (8) surrounds it; and
the volume of air standing in the resonator pipe of the Helmholtz resonator depends on a switching state of the switchable second outlet pipe (7).

2. A muffler (1) for an exhaust system of a vehicle driven by an internal combustion engine, comprising:
a gas-tight housing (2);
at least one partition wall (31) disposed inside said housing (2), the partition wall (31) dividing the interior of the housing into a first volume (41) and a second volume (42) separate from the first volume (41);
at least one inlet pipe (51) in fluid communication with the first volume (41);
at least one first outlet pipe (61) in fluid communication with the first volume (41);
a switchable second outlet pipe (7), in fluid communication with the first volume (41), passing through the second volume (42), and penetrating the at least one partition wall (31); and
a resonator pipe (8) providing a fluid communication between the first volume (41) and the second volume (42) and forming a Helmholtz resonator together with the second volume (42), wherein the second volume (42) forms the Helmholtz volume and the resonator pipe (8) forms the Helmholtz pipe;
wherein the second outlet pipe (7) is, at least in the section where it penetrates the at least one partition wall (31), disposed inside the resonator pipe (8);
**characterized in that**
the inlet pipe (51) and the second outlet pipe (7) are formed integrally to form a single-piece pipe;
a wall of the single-piece pipe has openings (92) in a first section where the single-piece pipe is located within the first volume (41) but outside of the resonator pipe (8) and has openings (91) in a second section where the single-piece pipe is located inside the resonator pipe (8); and
the volume of air standing in the resonator pipe of the Helmholtz resonator depends on a switching state of the switchable second outlet pipe (7).

3. The muffler (1) according to one of claims 1 and 2, wherein an end of the resonator pipe is located inside the first volume (41) and connected to the second outlet pipe (7) or the single-piece pipe in a gas-tight manner.

4. A muffler (1) for an exhaust system of a vehicle driven by an internal combustion engine, comprising:
a gas-tight housing (2);
at least one partition wall (31) disposed inside said housing (2), the partition wall (31) dividing the interior of the housing into a first volume (41) and a second volume (42) separate from the first volume (41);
at least one inlet pipe (51) in fluid communication with the first volume (41);
at least one first outlet pipe (61) in fluid communication with the first volume (41);
a switchable second outlet pipe (7), in fluid communication with the first volume (41), passing through the second volume (42), and penetrating the at least one partition wall (31); and
a resonator pipe (8) providing a fluid communication between the first volume (41) and the second volume (42) and forming a Helmholtz resonator together with the second volume (42), wherein the second volume (42) forms the Helmholtz volume and the resonator pipe (8) forms the Helmholtz pipe;
wherein the second outlet pipe (7) is, at least in the section where it penetrates the at least one partition wall (31), disposed inside the resonator pipe (8);
**characterized in that**
the port of the inlet pipe (51) is located within the first volume (41);
the resonator pipe (8) has a first section at which the resonator pipe (8) is located inside the first volume (41) and where the second outlet pipe (7) is not present,
and a second section at which the resonator pipe (8) accommodates the second outlet pipe (7); and
the volume of air standing in the resonator pipe of the Helmholtz resonator depends on a switching state of the switchable second outlet pipe (7).

5. The muffler (1) according to claim 4, wherein a port of the inlet pipe (51) is disposed inside the resonator pipe.

6. The muffler (1) according to claim 5,
wherein a wall of the resonator pipe (8) is devoid of openings in a section where the resonator pipe is clear of the second outlet pipe (7); and/or
wherein a wall of the resonator pipe (8) has openings (93) in a section where the resonator pipe (8) is clear of the second outlet pipe (7).

7. A muffler (1) for an exhaust system of a vehicle driven by an internal combustion engine, comprising:
a gas-tight housing (2);
at least one partition wall (31) disposed inside said housing (2), the partition wall (31) dividing the interior of the housing into a first volume (41) and a second volume (42) separate from the first volume (41);
at least one inlet pipe (51) in fluid communication with the first volume (41);
at least one first outlet pipe (61) in fluid communication with the first volume (41);
a switchable second outlet pipe (7), in fluid communication with the first volume (41), passing through the second volume (42), and penetrating the at least one partition wall (31); and
a resonator pipe (8) providing a fluid communication between the first volume (41) and the second volume (42) and forming a Helmholtz resonator together with the second volume (42), wherein the second volume (42) forms the Helmholtz volume and the resonator pipe (8) forms the Helmholtz pipe;
wherein the second outlet pipe (7) is, at least in the section where it penetrates the at least one partition wall (31), disposed inside the resonator pipe (8);
**characterized in that**
the port of the first outlet pipe (61) is located within the first volume (41);
the resonator pipe (8) and the inlet pipe (51) are formed integrally to form a single-piece pipe;
said single-piece pipe ends in the second volume (42);
a wall of the single-piece pipe has openings (92) in a first section where the single-piece pipe passes through the first volume (41), the openings (92) providing a fluid communication between the inlet pipe (51) and the first volume (41), and is devoid of openings in a second section where the single-piece pipe surrounds the second outlet pipe (7) ; and
the volume of air standing in the resonator pipe of the Helmholtz resonator depends on a switching state of the switchable second outlet pipe (7).

8. The muffler (1) according to one of claims 4 to 7, wherein a wall of the second outlet pipe (7) has openings (91) in a section where the resonator pipe (8) surrounds it.

9. The muffler (1) according to one of claims 1 to 8, further comprising a flap (10) disposed in the second outlet pipe (7) inside or outside the housing of the muffler (1), the flap being configured to selectively close the second outlet pipe (7).

10. The muffler (1) according to claim 9, further comprising an electric motor (11) configured for selectively opening and closing the flap (10) and configured for being coupled to a controller.

11. The muffler (1) according to claim 9, wherein the flap (10) is biased into a position for closing the second outlet pipe (7), the bias force being chosen such that the flap (10) is opened against the bias force upon the pressure of the exhaust gas applied to the flap (10) equaling a predetermined value.

12. The muffler (1) according to one of claims 1 to 11,
wherein an outside wall of the first outlet pipe (61) is connected to the at least one partition wall (31) in a gas-tight manner; and/or
wherein an outside wall of the resonator pipe is connected to the at least one partition wall (31) in a gas tight manner.

13. The muffler (1) according to one of claims 1 to 12, wherein radially extending supports (14) are disposed between an outside wall of the second outlet pipe (7) and an inlet wall of the resonator pipe (8) in a section where the resonator pipe (8) surrounds the second outlet pipe (7).

14. The muffler (1) according to one of claims 1 to 13, wherein an inlet pipe (51) is aligned with the first outlet pipe (61) or the second outlet pipe (7).

15. The muffler (1) according to one of claims 1 to 14, further comprising at least one second partition wall (32) defining a third volume (43) located inside the housing (2) between the first volume (41) and the second volume (42), the third volume (43) accommodating sound proofing.

## Revendications

1. Silencieux (1) pour un système d'échappement d'un véhicule fonctionnant avec un moteur à combustion interne, présentant :
un boîtier (2) étanche aux gaz ;
au moins une paroi de séparation (31) disposée dans le boîtier (2), laquelle divise l'intérieur du boîtier en un premier volume (41) et en un deuxième volume (42) séparé du premier volume (41) ;
au moins un tube d'admission (51) se trouvant en communication fluidique avec le premier volume (41) ;
au moins un premier tube d'évacuation (61) se trouvant en communication fluidique avec le premier volume (41) ;
un deuxième tube d'évacuation (7) pouvant être commuté, se trouvant en communication fluidique avec le premier volume (41), lequel traverse le deuxième volume (42) et l'au moins une paroi de séparation (31) ; et
un tube résonateur (8), qui fournit une communication fluidique entre le premier volume (41) et le deuxième volume (42) et qui forme conjointement avec le deuxième volume (42) un résonateur de Helmholtz, dans lequel le deuxième volume (42) forme le volume de Helmholtz et le tube résonateur (8) fournit un col de résonateur ;
dans lequel le deuxième tube d'évacuation (7) est disposé au moins dans la section, dans laquelle il traverse l'au moins une paroi de séparation (31), à l'intérieur du tube résonateur (8) ;
dans lequel le deuxième tube de sortie (7) est disposé à l'intérieur du tube résonateur (8) sur toute la longueur du tube résonateur (8) ;
**caractérisé en ce**
**que** l'embouchure du tube d'entrée (51) est disposée à l'intérieur du premier volume (41) ;
**qu'**une paroi du deuxième tube d'évacuation (7) présente des orifices (91), dans une section, dans laquelle il est entouré du tube résonateur (8) ; et
**que** le volume d'air se trouvant dans le col de résonateur du résonateur de Helmholtz dépend de l'état de commutation, dans lequel se trouve le deuxième tube d'évacuation (7) pouvant être commuté.

2. Silencieux (1) pour un système d'échappement d'un véhicule fonctionnant avec un moteur à combustion interne, présentant :
un boîtier (2) étanche aux gaz ;
au moins une paroi de séparation (31) disposée dans le boîtier (2), laquelle divise l'intérieur du boîtier en un premier et en un deuxième volume (42) séparé du premier volume (41) ;
au moins un tube d'admission (51) se trouvant en communication fluidique avec le premier volume (41) ;
au moins un premier tube d'évacuation (61) se trouvant en communication fluidique avec le premier volume (41) ;
un deuxième tube d'évacuation (7) pouvant être commuté, se trouvant en communication fluidique avec le premier volume (41), lequel traverse le deuxième volume (42) et l'au moins une paroi de séparation (31) ; et
un tube résonateur (8), qui fournit une communication fluidique entre le premier volume (41) et le deuxième volume (42) et qui forme conjointement avec le deuxième volume (42) un résonateur de Helmholtz, dans lequel le deuxième volume (42) fournit le volume de Helmholtz et le tube résonateur (8) fournit le col de résonateur ;
dans lequel le deuxième tube d'évacuation (7) est disposé au moins dans la section, dans laquelle il traverse l'au moins une paroi de séparation (31), à l'intérieur du tube résonateur (8) ;
**caractérisé en ce**
**que** le tube d'admission (51) et le deuxième tube d'évacuation (7) sont réalisés d'un seul tenant et forment ainsi un tube d'un seul tenant ;
**qu'**une paroi du tube d'un seul tenant présente à la fois des orifices (92) dans une première section, dans laquelle le tube d'un seul tenant est disposé dans le premier volume (41) toutefois à l'extérieur du tube résonateur (8), et des orifices (91) dans une deuxième section également, dans laquelle le tube d'un seul tenant est disposé à l'intérieur du tube résonateur (8) ; et
**que** le volume d'air se trouvant dans le col de résonateur du résonateur de Helmholtz dépend de l'état de commutation, dans lequel se trouve le deuxième tube d'évacuation (7) pouvant être commuté.

3. Silencieux (1) selon l'une quelconque des revendications 1 ou 2, dans lequel le tube résonateur présente une extrémité disposée à l'intérieur du premier volume (41), laquelle est reliée de manière étanche aux gaz au deuxième tube d'évacuation (7) ou au tube d'un seul tenant.

4. Silencieux (1) pour un système d'échappement d'un véhicule fonctionnant un moteur à combustion interne, présentant :
un boîtier (2) étanche aux gaz ;
au moins une paroi de séparation (31) disposée dans le boîtier (2), laquelle divise l'intérieur du boîtier en un premier volume et en un deuxième volume (42) séparé du premier volume (41) ;
au moins un tube d'admission (51) se trouvant en communication fluidique avec le premier volume (41) ;
au moins un premier tube d'évacuation (61) se trouvant en communication fluidique avec le premier volume (41) ;
un deuxième tube d'évacuation (7) pouvant être commuté se trouvant en communication fluidique avec le premier volume (41), lequel traverse le deuxième volume (42) et l'au moins une paroi de séparation (31) ; et
un tube résonateur (8), qui fournit une communication fluidique entre le premier volume (41) et le deuxième volume (42) et forme conjointement avec le deuxième volume (42) un résonateur de Helmholtz, dans lequel le deuxième volume (42) fournit le volume de Helmholtz et le tube résonateur (8) fournit le col résonateur ;
dans lequel le deuxième tube d'évacuation (7) est disposé à l'intérieur du tube résonateur (8) au moins dans la section, dans laquelle le deuxième tube d'évacuation traverse l'au moins une paroi de séparation (31) ;
**caractérisé en ce**
**que** l'embouchure du tube d'admission (51) est disposée à l'intérieur du premier volume (41) ;
**que** le tube résonateur (8) présente une première section, dans laquelle le tube résonateur (8) est disposé à l'intérieur du premier volume (41) et est dépourvu du deuxième tube d'évacuation (7), et présente une deuxième section, dans laquelle le tube résonateur (8) reçoit le deuxième tube d'évacuation (7) ; et
**que** le volume d'air se trouvant dans le col de résonateur du résonateur de Helmholtz dépend de l'état de commutation, dans lequel le deuxième tube d'évacuation (7) pouvant être commuté se trouve.

5. Silencieux (1) selon la revendication 4, dans lequel une embouchure du tube d'admission (51) est disposée à l'intérieur du tube résonateur (8).

6. Silencieux (1) selon la revendication 5,
dans lequel une paroi du tube résonateur (8) est dépourvue d'orifices dans une section, dans laquelle le tube résonateur est dépourvu du deuxième tube d'évacuation (7) ; et/ou
dans lequel une paroi du tube résonateur (8) présente des orifices (93) dans une section, dans laquelle le tube résonateur (8) est dépourvu du deuxième tube d'évacuation (7).

7. Silencieux (1) pour un silencieux d'un véhicule fonctionnant avec un moteur à combustion, présentant :
un boîtier (2) étanche aux gaz ;
au moins une paroi de séparation (31) disposée dans le boîtier (2), laquelle divise l'intérieur du boîtier en un premier et en un deuxième volume (42) séparé du premier volume (41) ;
au moins un tube d'admission (51) se trouvant en communication fluidique avec le premier volume (41) ;
au moins un premier tube d'évacuation (61) se trouvant en communication fluidique avec le premier volume (41) ;
un deuxième tube d'évacuation (7) pouvant être commuté se trouvant en communication fluidique avec le premier volume (41), lequel traverse le deuxième volume (42) et l'au moins une paroi de séparation (31) ; et
un tube résonateur (8),.qui fournit une communication fluidique entre le premier volume (41) et le deuxième volume (42) et qui forme conjointement avec le deuxième volume (42) un résonateur de Helmholtz, dans lequel le deuxième volume (42) fournit le volume de Helmholtz et le tube résonateur (8) fournit le col de résonateur ;
dans lequel le deuxième tube d'évacuation (7) est disposé à l'intérieur du tube résonateur (8) au moins dans la section, dans laquelle le deuxième tube d'évacuation traverse l'au moins une paroi de séparation (31) ;
**caractérisé en ce**
**que** l'embouchure du premier tube d'évacuation (61) est disposée à l'intérieur du premier volume (41) ;
**que** le tube résonateur (8) et le tube d'admission (51) sont réalisés d'un seul tenant et forment ainsi un tube d'un seul tenant ;
**que** ledit tube d'un seul tenant débouche dans le deuxième volume (42) ;
**qu'**une paroi du tube d'un seul tenant présente, dans une première section dans laquelle le tube d'un seul tenant traverse le premier volume (41), des orifices (92), qui fournissent la communication fluidique entre le tube d'admission (51) et le premier volume (41), et est dépourvue d'orifices au moins dans une deuxième section, dans laquelle le tube d'un seul tenant entoure le deuxième tube d'évacuation (7) ; et
**que** le volume d'air se trouvant dans le col de résonateur du résonateur de Helmholtz dépend de l'état de commutation, dans lequel le deuxième tube d'évacuation (7) pouvant être commuté se trouve.

8. Silencieux (1) selon l'une quelconque des revendications 4 à 7, dans lequel une paroi du deuxième tube d'évacuation (7) présente des orifices (91) dans une section, dans laquelle le deuxième tube d'évacuation est entouré du tube résonateur (8).

9. Silencieux (1) selon l'une quelconque des revendications 1 à 8, présentant en outre un clapet (10) disposé dans le deuxième tube d'évacuation (7) à l'intérieur ou à l'extérieur du boîtier du silencieux (1), lequel clapet est réalisé afin de fermer au choix le deuxième tube d'évacuation (7).

10. Silencieux (1) selon la revendication 9, présentant en outre un moteur électrique (11) pouvant être relié à une commande, lequel ouvre ou ferme au choix le clapet (10).

11. Silencieux (1) selon la revendication 9, dans lequel le clapet (10) est précontraint dans une position, dans laquelle il ferme le deuxième tube d'évacuation (7), dans lequel la précontrainte est choisie de telle sorte que le clapet (10) est ouvert lorsqu'une pression prédéfinie des gaz d'échappement soumettant le clapet (10) à une action à l'encontre de la précontrainte est atteinte.

12. Silencieux (1) selon l'une quelconque des revendications 1 à 11,
dans lequel une paroi extérieure du premier tube d'évacuation (61) est reliée de manière étanche aux gaz à l'au moins une paroi de séparation (31) ; et/ou
dans lequel une paroi extérieure du tube résonateur (8) est reliée de manière étanche aux gaz à l'au moins une paroi de séparation (31).

13. Silencieux (1) selon l'une quelconque des revendications 1 à 12, dans lequel des montants (14) radiaux sont disposés dans une section, dans laquelle le tube résonateur (8) entoure le deuxième tube d'évacuation (7) entre une paroi extérieure du deuxième tube d'évacuation (7) et une paroi intérieure du tube résonateur (8).

14. Silencieux (1) selon l'une quelconque des revendications 1 à 13, dans lequel un tube d'admission (51) est au même niveau d'un premier tube d'évacuation (61) ou que le deuxième tube d'évacuation (7).

15. Silencieux (1) selon l'une quelconque des revendications 1 à 14, présentant en outre au moins une deuxième paroi de séparation (32), qui délimite dans le boîtier (2) un troisième volume (43) disposé entre le premier volume (41) et le deuxième volume (42), dans lequel un matériau isolant est disposé dans le troisième volume (43).
